# FASCICULE DE BREVET EUROPEEN

(11) **EP 1 794 748 B1**
(45) Date de publication et mention de la délivrance du brevet: **17.02.2010**
(21) Numéro de dépôt: 05798240.7
(22) Date de dépôt: 23.08.2005
(51) Int. Cl.: G10L 19/14, G10L 19/02

(54) **Procédé de traitement de données par passage entre domaines différents de sous-bandes**
Datenverarbeitungsverfahren durch Übergang zwischen verschiedenen Subband-domänen
Data processing method by passage between different sub-band domains

(30) Priorité: 16.09.2004 FR 0409820
(43) Date de publication de la demande: 13.06.2007
(73) Titulaire: FRANCE TELECOM, 75015 Paris (FR)
(72) Inventeur: Benjelloun Touimi, Abdellatif, F-22300 Lannion (FR)
(74) Mandataire: Hassine, Albert
(86) Numéro de dépôt international: PCT/FR2005/002127
(87) Numéro de publication internationale: WO 2006/032740

(56) Documents cités:
- US-A1- 2003 093 282
- US-A1- 2004 102 966
- SANDE R K ET AL: "An efficient VLSI/FPGA architecture for combining an analysis filterbank following a synthesis filterbank" CIRCUITS AND SYSTEMS, 2004. ISCAS '04. PROCEEDINGS OF THE 2004 INTERNATIONAL SYMPOSIUM ON VANCOUVER, BC, CANADA 23-26 MAY 2004, PISCATAWAY, NJ, USA,IEEE, US, vol. III, 23 mai 2004 (2004-05-23), pages 517-520, XP010719329 ISBN: 0-7803-8251-X cité dans la demande
- ABDELLATIF BENJELLOUN TOUIMI: "Manipulation et conversion de formats audio codé : un panorama" IRISA, 12 juin 2003 (2003-06-12), XP002326271 RENNES, F

## Description

La présente invention concerne le traitement de données par passage entre domaines différents de sous-bandes, notamment, mais aucunement exclusivement, pour le transcodage entre deux types de codage/décodage en compression.

Des développements récents sur les formats de codage numérique des signaux multimédia permettent aujourd'hui des taux de compression importants. En outre, l'augmentation des capacités des réseaux de transport et d'accès assure maintenant une utilisation courante par le grand public de contenus multimédias numériques (parole, audio, image, vidéo et autre). La consommation de ce contenu se fait sur divers types de terminaux (ordinateurs, terminaux mobiles, assistants personnels (PDA), terminaux décodeurs de télévision ("*Set-Top-Box*"), ou autres) et via différents types de réseau (IP, ADSL, DVB, UMTS, ou autres). Cet accès au contenu multimédia par l'utilisateur doit se faire de manière transparente sur ces différents terminaux et à travers ces différents réseaux. On parle alors "*d'accès universel* au contenu *multimédia*" ou "UMA" pour "*Universal Multimédia Access*", dont une illustration schématique est représentée sur la figure 1.

L'un des principaux problèmes dus à l'hétérogénéité des terminaux concerne la diversité des formats de codage qu'ils sont capables d'interpréter. Une solution possible serait de récupérer les capacités du terminal avant de délivrer le contenu dans un format compatible. Cette solution peut s'avérer plus ou moins efficace selon le scénario de délivrance du contenu multimédia considéré (téléchargement, streaming ou diffusion). Elle devient inapplicable dans certains cas, comme pour la diffusion (ou "*broadcasting*") ou pour le streaming en mode multicast. La notion de transcodage (ou de changement de format de codage) s'avère donc importante. Cette opération peut intervenir à différents niveaux de la chaîne de transmission. Elle peut intervenir au niveau du serveur pour changer le format du contenu préalablement stocké par exemple dans une base de données, ou encore intervenir dans une passerelle dans le réseau, ou autre.

Un procédé direct et habituel du transcodage consiste à décoder le contenu et à le recoder pour obtenir une représentation dans le nouveau format de codage. Ce procédé a généralement les inconvénients d'utiliser une puissance de calcul importante, d'augmenter le retard algorithmique dû au traitement et parfois d'ajouter une dégradation supplémentaire de la qualité perceptuelle du signal multimédia. Ces paramètres sont très importants dans les applications multimédia. Leur amélioration (diminution de la complexité et du retard et maintien de la qualité) est un facteur important de succès de ces applications. Ce facteur devient parfois une condition essentielle de mise en oeuvre.

Dans le but d'améliorer ces paramètres, le principe de transcodage dit "*intelligent*" est né. Ce type de transcodage consiste à effectuer un décodage partiel, le plus minimal possible, du format initial de codage pour extraire les paramètres permettant la reconstruction du nouveau format de codage. Le succès de ce procédé se mesure donc par sa capacité à réduire la complexité et le retard algorithmiques et de maintenir, voir augmenter, la qualité perceptuelle.

En codage d'image et vidéo, plusieurs travaux sur le transcodage ont été réalisés. On cite par exemple le changement de la taille d'image de CIF en QCIF, ou encore les formats MPEG-2 à MPEG-4. Pour le transcodage de signaux de parole, typiquement en téléphonie, des travaux sont en cours pour résoudre des problèmes liés aux formats de codage. Par ailleurs, très peu de travaux, ou quasiment aucun, n'ont abordé le traitement de signaux audio. Les travaux existants restent restreints aux cas de la réduction du débit au sein d'un même format ou au passage entre certains formats de codage de structures très proches. La raison principale réside dans le fait que les codeurs audio les plus utilisés sont de type par transformée (ou sous-bandes) et, généralement, ces codeurs utilisent des transformées ou bancs de filtres différents. Ainsi, on comprendra que la réalisation d'un système de conversion entre les représentations du signal dans les domaines de ces transformées ou bancs de filtres est donc la première difficulté à surmonter avant de pouvoir s'attaquer à tout autre problème lié au transcodage intelligent dans le domaine de l'audio.

On donne ci-après une définition du transcodage audio et les principaux problèmes qui se posent, après un bref rappel des principes du codage audio perceptuel en sous-bandes.

Il existe une grande diversité de codeurs audio qui ont été conçus pour différents types d'applications et pour une large gamme de débits et qualités. Ces codeurs peuvent être propres au constructeur (ou *"propriétaires*"), ou encore normalisés par décision d'organismes internationaux. Par ailleurs, ils possèdent tous une structure de base commune et reposent sur de mêmes principes.

Le principe de base du codage audio fréquentiel perceptuel consiste à réduire le débit de l'information en exploitant les propriétés du système d'audition de l'être humain. Les composantes non pertinentes du signal audio sont éliminées. Cette opération utilise le phénomène dit "de *masquage*". Comme la description de cet effet de masquage se fait principalement dans le domaine fréquentiel, la représentation du signal se réalise dans le domaine des fréquences.

Plus concrètement, les schémas de base d'un système de codage et de décodage sont présentés sur les figures 2a et 2b. En référence à la figure 2a, le signal audio numérique d'entrée Se est d'abord décomposé par un banc de filtres d'analyse 20. Les composantes spectrales qui en résultent sont ensuite quantifiées puis codées par le module 22. La quantification utilise le résultat d'un modèle perceptuel 24 pour que le bruit qui découle du traitement soit inaudible. Finalement, un multiplexage des différents paramètres codés est effectué par le module 26 et une trame audio Sc est ainsi construite.

En référence à la figure 2b, le décodage est réalisé de manière duale. Après démultiplexage de la trame audio par le module 21, les différents paramètres sont décodés et les composantes spectrales du signal sont dé-quantifiées par le module 23.

Finalement, le signal audio temporel est reconstitué par le banc de filtres de synthèse 25.

Le premier étage de tout système de codage audio perceptuel consiste donc en un banc de filtres d'analyse 20, utilisé pour la transformation temps/fréquence. Une large variété de bancs de filtres et transformées ont été développés et exploités dans les codeurs audio. On peut mentionner à titre d'exemple les bancs de filtres pseudo-QMF, les bancs de filtres hybrides, les bancs à transformée MDCT. La transformée MDCT s'avère actuellement la plus efficace dans ce contexte. Elle est à la base des algorithmes de codage audio les plus récents et performants tels que ceux utilisés pour la norme MPEG-4 AAC, TwinVQ et BSAC, Dolby AC-3, dans le codeur/décodeur TDAC (pour "*Time Domain Aliasing Cancellation*") de France Telecom, dans la norme UIT-T G.722.1.

Bien que ces différentes transformations aient été développées séparément, elles peuvent être décrites par une approche mathématique générale similaire et à partir de différents points de vue : bancs de filtres à cosinus modulé, transformées orthogonales à recouvrement (ou "*LOT*" pour "*Lapped Orthogonal Transforms*") et plus généralement pour les bancs de filtres à décimation maximale, c'est-à-dire à échantillonnage critique. On rappelle que la propriété d'échantillonnage critique pour un banc de filtres consiste en ce que le facteur de sous-échantillonnage/sur-échantillonnage soit égale au nombre de sous-bandes.

Les figures 3a et 3b illustrent respectivement les schémas de transcodage conventionnel et de transcodage intelligent dans une chaîne de communication, entre un codeur CO1 selon un premier format de codage et un décodeur DEC2 selon un second format de codage. Dans le cas d'un transcodage conventionnel, il s'agit d'effectuer une opération de décodage complète par le module décodeur DEC1 selon le premier format (figure 3a), suivi d'un recodage par le module codeur CO2 selon le second format, pour aboutir finalement au second format de codage.

Dans le cas de la figure 3b, il s'agit en revanche de remplacer les deux blocs DEC1 et CO2 de la figure 3a par un module intégré 31 que l'on appelle module de transcodage "*intelligent*".

On a représenté sur la figure 4 le détail des opérations qui sont fusionnées par la mise en oeuvre d'un transcodage intelligent. Il s'agit principalement d'intégrer les blocs fonctionnels des bancs de filtres de synthèse BS1 et des bancs de filtres d'analyse BA2 du transcodage conventionnel pour aboutir à un système de conversion directe entre domaines de sous-bandes, dans le module 31.

L'utilisation par les codeurs de différents types de bancs de filtres (de tailles, notamment en terme de nombre de sous-bandes, et de structures différentes) est le premier et principal problème à surmonter. Il s'agit donc de transposer l'ensemble des échantillons d'une trame du domaine d'un banc de filtres initial à celui d'un banc de filtres de destination. Cette transposition est la première opération à faire dans tout système de transcodage audio intelligent.

Le tableau 1 ci-après donne une synthèse sur les types de bancs de filtres utilisés dans les codeurs audio par transformée les plus connus, ainsi que leurs caractéristiques. Comme on peut le constater, en plus de la transformée MDCT qui est la plus utilisé, il existe les bancs Pseudo-QMF. Par ailleurs, ils font tous partie de la famille des bancs à décimation maximale et à cosinus modulée vérifiant exactement ou quasiment la propriété de reconstruction parfaite.

**Tableau 1: Les bancs de filtres les plus utilisés en codage audio et leurs caractéristiques.**

| **Codeur** | **Banc de filtres** | **Caractéristiques** |
|---|---|---|
| MPEG-1 Layer I & II | Pseudo-QMF | Nombre de bandes *M* = 32 |
| MPEG-1 Layer III | Pseudo-QMF/MDCT (hybride) | 32 bandes suivi d'une MDCT de taille 18 pour chacune |
| MPEG-2/4 AAC | MDCT | *M* = 1024 bandes pour la fenêtre longue et *M* =128 pour la fenêtre courte. Fenêtre KBD (Kaise-Bessel Derived) avec α=4 pour les états stationnaires et α=6 pour les transitions. |
| MPEG-4 BSAC | MDCT | *M* =1024 bandes pour la fenêtre longue et *M* = 128 bandes pour la fenêtre courte. |
| MPEG-4 TwinVQ | MDCT | *M* = 1024 bandes pour la fenêtre longue et *M* = 128 bandes pour la fenêtre courte. Possibilité d'utiliser une fenêtre KBD ou une fenêtre sinusoïdale. |
| Dolby AC-3 | MDCT | *M* = 256 bandes pour la fenêtre longue et *M* =128 pour la fenêtre courte Fenêtre KBD avec α = 5 |
| FTR&D TDAC | MDCT | *M* = 320 bandes Fenêtre sinusoïdale |
| G.722 | QMF | 2 sous-bandes |
| G.722.1 | MDCT | *M* = 320 sous-bandes Fenêtre sinusoïdale |

On indique que le passage entre les formats AAC et AC-3 suscite un grand intérêt actuellement.

Le tableau 2 ci-après reprend certains types de codage en sous-bandes du tableau 1 en détaillant quelques unes de leurs applications.

**Tableau 2 : Exemples de codeurs en sous-bandes pour signaux audio et signaux de parole et quelques exemples de leurs principales applications.**

| **Codeur** | **Applications** | **Remarques** |
|---|---|---|
| MPEG-1/2 Layer I | Broadcasting | |
| MPEG-1/2 Layer II | Broadcasting | Utilisé en Europe pour la diffusion DAB ("Digital Audio Broadcasting", norme ETSI ETS 300 401). Utilisé aussi pour la diffusion de la télévision numérique hertzienne en Europe (norme DVB) |
| MPEG-1 Layer III (MP3) | Téléchargement, streaming | |
| MPEG-2/4 AAC | Broadcasting, téléchargement, streaming | Le codeur MPEG-2 AAC audio (ISO/IEC13818-7) est spécifié comme codeur audio unique pour la diffusion au Japon dans les services ISDB ("Integrated Service Digital Broadcasting") incluant : - ISDB-T (terrestre), - ISDB-S (satellite), - et ISDB-C (câble). DVB-IP utilise le codeur MPEG-2 AAC |
| MPEG-4 BSAC | Broadcasting | Ce codeur est utilisé en Corée pour la diffusion de télévision numérique |
| Dolby AC-3 | Broadcasting | Utilisé aux USA pour la diffusion de télévision numérique |
| Sony ATTRAC3 | | Utilisé au Japon (chaîne de musique en ligne de type iTunes). |
| France Telecom : TDAC | Téléconférence | |
| UIT-T G.722 | Téléconférence | |
| UIT-T G.722.1 | Téléconférence, H.323 | Systèmes de communication de groupe (téléconférence, audioconférence) |

Dans l'art antérieur connu en transcodage audio, le document US-6,134,523 présente une méthode de réduction de débit dans le domaine codé pour des signaux audio codés en MPEG-1 Layer I ou II. Même si cette méthode s'apparente aux méthodes de transcodage audio, elle ne réalise aucun changement entre formats de codage et les signaux des sous-bandes restent dans la représentation d'un même domaine transformé, à savoir la représentation du banc de filtres pseudo-QMF. Ici, les signaux sont tout simplement re-quantifiés suivant une nouvelle allocation de bits.

Par ailleurs, dans le document US-2003/0149559, on propose une méthode pour réduire la complexité du modèle psycho-acoustique lors d'une opération de transcodage. Ainsi, pour ne pas avoir recours à une opération de calcul de seuils de masquage lors d'un transcodage, le nouveau système utilise des valeurs stockées dans une base de données de gabarits de distorsions. Même si cette méthode traite d'une problématique de transcodage, elle reste loin des objectifs relatifs au passage entre domaines de bancs de filtres.

Dans le document US-2003/014241, on propose un système de transcodage entre les formats de codage audio MPEG-1 Layer II et MPEG-1 Layer III. En effet, le format MPEG-1 Layer II utilise un banc de filtres d'analyse pseudo-QMF et le format MPEG-1 Layer III utilise le même banc de filtres suivi d'une transformée MDCT de taille 18 appliquée aux signaux des sous-bandes de sortie de ce dernier. On parle de "*banc de filtres hybride*". Le système de conversion proposé dans ce document consiste à appliquer cette transformée après quantification inverse des échantillons des sous-bandes d'une trame MPEG-1 Layer II. Le système profite donc de la similarité entre les deux formats de codage.

Par rapport au but recherché au sens de la présente invention, on peut noter les remarques suivantes :
- Cette technique de l'art antérieur ne peut être appliquée que pour ce cas particulier de transcodage.
- Cette technique ne traite pas vraiment une conversion dans un nouveau domaine de sous-bandes, différent. Il s'agit simplement de mettre en cascade un nouveau banc de filtres d'analyse manquant, qui permet d'augmenter la résolution fréquentielle.

Dans un autre contexte de traitement de données d'image et/ou de vidéo, on connaît déjà le filtrage et les traitements multicadences dans le domaine transformé, notamment par la référence :
*"*2-D Transform-Domain Resolution Translation", J.-B. Lee et A. Eleftheriadis, IEEE Trans. on Circuit and Systems for Video Technology, Vol. 10, No. 5, August 2000.

Elle décrit une généralisation d'une méthode de filtrage linéaire dans le domaine transformé (TDF pour "*Tranform-Domain Filtering*"). Plus particulièrement, cette généralisation est établie dans le cas où la première transformée (inverse) **T**₁, et la seconde transformée (directe) **T**₂, sont de mêmes tailles. La généralisation consiste d'abord à étendre la méthode au cas où les transformées ne sont pas de même tailles. Cette méthode est dite alors "*non-uniform TDF*" (ou NTDF). Elle est ensuite étendue au cas où en plus du filtrage, on ajoute des opérations de traitements multicadences (sous échantillonnage et sur échantillonnage) dans le domaine transformé, ce qui résulte en le "*Multirate-TDF*" (MTDF).

Comme application, on propose le changement de résolution dans le domaine transformée (TDRT pour "*Transform-Domain Resolution Translation*"), particulièrement pour des applications d'images et vidéo (conversion entre formats d'image CIF et QCIF) où la transformée est une DCT (pour "*Discrete Cosinus Transform*"). Cette référence ne s'intéresse donc qu'au filtrage dans le domaine transformé. La méthode exposée se restreint seulement aux cas des transformées sans recouvrement tel qu'une DCT, une DST, ou autre, mais ne pourrait pas s'appliquer typiquement aux transformées avec recouvrement tel qu'une MLT (pour "*Modulated Lapped Transform*") et, de manière plus générale, à tout type de banc de filtres à décimation maximale, ces filtres pouvant en outre être à réponse impulsionnelle finie ou infinie.

Pour ce qui concerne la conversion entre domaines DCT de tailles différentes, toujours pour le transcodage d'images et vidéo, on peut citer la référence :
"Direct Transform to Transform Computation", A. N. Skodras, IEEE Signal Processing Letters, Vol. 6, No. 8, August 1999, Pages: 202 - 204.

Dans ce document, on propose une méthode de passage entre transformées DCT de tailles différentes pour un sous échantillonnage d'image dans le domaine DCT. L'une des applications de cette méthode serait le transcodage. Par ailleurs, cette méthode est restreinte à la construction d'un vecteur transformée de taille *N* à partir de deux vecteurs transformés adjacents chacun de taille *N*/2.

Une méthode de conversion entre les représentations du signal dans le domaine MDCT et le domaine DFT (Discrete Fourier Transform) est présentée dans le document US-2003/0093282.

Elle a été développée dans l'objectif de convertir le signal audio en une représentation où il peut être facilement modifiable. En effet, les bancs de filtres TDAC sont plus pratiques et plus utilisés dans les codeurs audio, contrairement aux bancs de filtres DFT. Par ailleurs, réaliser un traitement ou des modifications sur les composantes du signal dans ce domaine transformé n'est ni adéquat ni suffisamment flexible vu l'existence des composantes de repliement de spectre (ou "*aliasing*"). D'un autre côté, la représentation DFT est plus utile lorsqu'il s'agit de faire des modifications sur le signal audio tel qu'un changement d'échelle de temps ou un décalage du pitch. Cette référence propose donc une méthode directe de conversion entre domaine MDCT et DFT au lieu d'appliquer la méthode classique consistant à synthétiser le signal temporel par une MDCT inverse, puis appliquer la DFT. Cette méthode permet donc d'effectuer directement des modifications dans le domaine codé. Le document propose aussi la méthode duale de conversion entre les domaines DFT et MDCT qui serait utile dans le cas où il y aurait besoin de recoder le signal audio après modification.

Dans cette référence, la comparaison en terme de complexité avec une méthode de conversion classique ne montre aucune réduction. Par ailleurs, un faible gain en mémoire permettant le stockage des données est démontré.

Toutefois,
- La méthode exposée dans cette référence traite un cas particulier. Elle est restreinte au seul cas de conversion entre les domaines MDCT et DFT et inversement.
- La méthode est restreinte au cas où ces deux bancs de filtres sont de mêmes tailles.

On cite aussi la publication :
"An Efficient VLSI/FPGA Architecture for Combining an Analysis Filter Bank following a Synthesis Filter Bank", Ravindra Sande, Anantharaman Balasubramanian, IEEE International Symposium on Circuits and Systems, Vancouver, British Columbia, Canada, May 23-26, 2004.

Cette publication divulgue une structure efficace pour mettre en oeuvre un système constitué d'un banc de filtres de synthèse, à *L* sous-bandes, suivi d'un bancs de filtres d'analyse à *M* sous-bandes, où *M* et *L* sont multiples l'un de l'autre. Cette structure est efficace pour une mise en oeuvre en technologie intégrée VLSI ("*Very Large Scale Integration*") ou sur FPGA ("*Field Programmable Gate Array*") ou sur des processeurs parallèles. Elle requiert moins de blocs logiques, une faible consommation en puissance et permet d'étendre le degré de parallélisme. La méthode proposée est applicable dans les situations où un traitement basé sur les sous-bandes suit un autre traitement de sous-bandes et où le signal intermédiaire synthétisé n'est pas nécessaire.

Toutefois :
- La méthode décrite ci-avant fait l'hypothèse restrictive que les bancs de filtres considérés sont modulés et peuvent être décomposés en une structure polyphasée.
- La méthode est restreinte aux seuls cas particuliers où *M* et *L* sont multiples l'un de l'autre.

Il convient d'indiquer aussi que la structure du schéma de conversion entre domaines des sous-bandes présente une certaine similarité avec celle du problème de trans-multiplexage présenté notamment dans :
*"*Multirate Systems and Filter Banks", P. P. Vaidyanathan, Prentice Hall, Englewood Cliffs, NJ, 1993, pp.148-151.

En effet, en trans-multiplexage de TDM vers FDM (pour *"Time Domain Multiplexing" vers "Frequency Domain Multiplexing*"), un banc de filtres de synthèse est utilisé. Pour reconstruire les signaux temporels entrelacés (c'est-à-dire effectuer l'opération de trans-multiplexage inverse de FDM vers TDM), un banc de filtres d'analyse est utilisé. La structure du système TDM→FDM→TDM revient donc à une mise en cascade d'un banc de filtres de synthèse et d'un banc de filtres d'analyse, ce qui correspond bien à ce qui est aussi utilisé dans un système de transcodage conventionnel. Le problème généralement posé dans ces systèmes de trans-multiplexage est de reconstruire les signaux originaux sans distorsions après l'opération TDM→FDM→TDM. Il s'agit principalement d'éliminer les distorsions dues au phénomène de diaphonie (ou "Cross-talk") qui résultent de l'utilisation de filtres passe-bande non parfaits, dans ces bancs de filtres. Une conception judicieuse des filtres de synthèse et d'analyse, comme indiqué dans la même référence :
"Multirate Systems and Filter Banks", P. P. Vaidyanathan, Prentice Hall, Englewood Cliffs, NJ, 1993, aux pages 259-266,
permet de surmonter ce problème. Dans la proposition de conception de ces filtres, une méthode est donnée pour fusionner les bancs de filtres de synthèse et d'analyse, ce qui revient à proposer un système de conversion intelligent.

Toutefois :
- Dans la structure de multiplexage proposée dans ce document, les bancs de filtres de synthèse et d'analyse ont le même nombre de bandes (*M = L*).
- On ne vise pas à construire un système de trans-multiplexage fusionnant les bancs de filtres de synthèse et d'analyse exactement comme en transcodage. On laisse ces deux bancs de filtres mis en cascade, de manière indépendante.

La présente invention vient améliorer la situation par rapport à l'état de la technique présenté ci-avant.

Elle propose à cet effet un procédé mis en oeuvre par des ressources informatiques pour traiter des données par passage entre domaines différents de sous-bandes, consistant à compacter en un même traitement l'application d'un premier vecteur comportant un premier nombre *L* de composantes en sous-bandes respectives, à un banc de filtres de synthèse, puis à un banc de filtres d'analyse, pour obtenir un second vecteur comportant un second nombre de composantes *M* en sous-bandes respectives.

Le procédé au sens de l'invention telle que définie par la revendication 1 comporte les étapes suivantes, après détermination d'un troisième nombre *K*, plus petit commun multiple entre le premier nombre *L* et le second nombre *M* :
a) si le troisième nombre *K* est différent du premier nombre *L*, mise en blocs par une conversion série/parallèle du premier vecteur pour obtenir *p*₂ vecteurs composantes polyphasées, avec *p*₂ = *K*/*L*,
b) application d'un filtrage matriciel choisi, impliquant une matrice carrée **T**(*ż*) de dimensions *K*×*K*, auxdits *p*₂ vecteurs composantes polyphasées pour obtenir *p*₁ vecteurs composantes polyphasées du second vecteur, avec *p*₁ = *K*/*M*, et
c) si le troisième nombre *K* est différent du second nombre *M*, mise en blocs par une conversion parallèle/série pour obtenir ledit second vecteur.

Ainsi, la présente invention propose notamment, mais non exclusivement comme on le verra plus loin, un transcodage d'un premier type de codage, quelconque, vers un second type de codage, quelconque. On comprendra aussi que les nombres respectifs de sous-bandes *M* et *L* sont des entiers naturels quelconques et ne sont pas forcément liés par une relation de proportionnalité, dans le cas le plus général.

Ainsi, le procédé au sens de l'invention peut s'appliquer avantageusement au transcodage d'un premier type de codage/décodage en compression vers au moins un second type de codage/décodage en compression. Cette application consiste typiquement à compacter en un même traitement les étapes suivantes :
- récupérer des données au moins partiellement décodées selon ledit premier type, sous la forme d'un premier vecteur comportant un premier nombre *L* de composantes en sous-bandes respectives,
- appliquer le premier vecteur à un banc de filtres de synthèse selon le premier type, puis à un banc de filtres d'analyse selon le second type, et
- récupérer un second vecteur comportant un second nombre de composantes *M* en sous-bandes respectives et susceptible d'être appliqué à des étapes ultérieures de codage selon le second type.

La présente invention vise aussi un produit programme informatique tel que définie dans la revendication 26, destiné à être stocké dans une mémoire d'un équipement dans un réseau de communication, tel qu'un serveur, une passerelle, ou encore un terminal, et comportant alors des instructions pour la mise en oeuvre de tout ou partie du procédé selon l'invention.

La présente invention vise aussi un équipement tel que définie dans la revendication 27 tel qu'un serveur, une passerelle, ou encore un terminal, destiné à un réseau de communication, et comportant des ressources informatiques pour la mise en oeuvre du procédé selon l'invention.

D'autres caractéristiques et avantages de l'invention apparaîtront à l'examen de la description détaillée ci-après, et des dessins annexés sur lesquels, outre :
- la figure 1 illustrant schématiquement le concept d'accès universel au contenu multimédia (UMA),
- les figures 2a et 2b représentant les schémas de principe d'un système de compression audio fréquentiel perceptuel, respectivement au codage et au décodage,
- les figures 3a et 3b illustrant schématiquement des chaînes de communication utilisant un transcodage conventionnel et un transcodage intelligent, respectivement, et
- la figure 4 représentant les schémas blocs illustrant le transcodage conventionnel (partie supérieure de la figure) et le transcodage intelligent (partie inférieure de la figure), décrites ci-avant,
- les figures 5a et 5b représentent schématiquement les schémas blocs définissant l'équivalence entre la synthèse du signal temporel puis l'analyse avec un nouveau banc de filtres (figure 5a) et la conversion directe entre deux domaines des sous-bandes (figure 5b),
- la figure 6 illustre une représentation en blocs multicadences de la conversion conventionnelle entre domaines des sous-bandes,
- la figure 7 est une représentation en blocs multicadences du système de conversion entre domaines des sous-bandes, au sens de l'invention,
- la figure 8 résume schématiquement le procédé de filtrage dans un système de conversion, au sens de l'invention,
- la figure 9 est une représentation en blocs multicadences du système de conversion au sens de l'invention, dans le cas particulier où *M* = *pL,*
- la figure 10 illustre le procédé de filtrage dans le système de conversion au sens de l'invention, dans le cas particulier où *M* = *pL*,
- la figure 11 est une représentation en blocs multicadences du système de conversion au sens de l'invention, dans le cas particulier où *L*=*pM,*
- la figure 12 illustre le procédé de filtrage dans le système de conversion dans le cas particulier où *L*=*pM,*
- la figure 13 est une représentation du système de conversion dans le cas *L* = *pM* en tant que système LPTV, avec un débit d'entrée différent du débit de sortie,
- la figure 14 est une représentation du système de conversion dans le cas *M* = *pL* en tant que système LPTV, avec un débit d'entrée différent du débit de sortie,
- la figure 15 est une représentation du système de conversion au sens de l'invention, en tant que système LPTV, dans le cas général où *M* et *L* ne sont pas liés par une relation particulière de proportionnalité,
- la figure 16 illustre une mise en oeuvre du système de conversion au sens de l'invention par une transformée et une opération d'addition avec recouvrement (dite OLA pour "*Overlap and Add*") dans le cas où *N* = 3,
- la figure 17 illustre le système de conversion au sens de l'invention dans un mode de réalisation correspondant à une transformée et une addition avec recouvrement OLA pour une mise en oeuvre efficace permettant un traitement à la volée,
- la figure 18 illustre le système de conversion au sens de l'invention dans un mode de réalisation correspondant à une transformée et une addition avec recouvrement OLA pour une mise en oeuvre efficace permettant un traitement à la volée, dans le cas particulier *M* = *pL*,
- la figure 19 illustre le système de conversion au sens de l'invention dans un mode de réalisation correspondant à une transformée et une addition avec recouvrement OLA pour une mise en oeuvre efficace permettant un traitement à la volée, dans le cas particulier *L* = *pM*,
- les figures 20a et 20b illustrent respectivement un filtrage combiné avec une conversion entre domaines de sous-bandes, et un système global équivalent, au sens de l'invention,
- les figures 21a et 21b illustrent la combinaison d'un changement de fréquence d'échantillonnage (ou "ré-*échantillonnage*") avec une conversion entre domaines de sous-bandes, conventionnelle et au sens de l'invention, respectivement,
- la figure 22 est une représentation en blocs multicadences du système de conversion au sens de l'invention entre domaines de sous-bandes combiné avec ré-échantillonnage,
- la figure 23 représente le système au sens de l'invention en tant que système LPTV appliqué à une conversion combinée avec un ré-échantillonage,
- la figure 24 représente un mode de réalisation préféré correspondant à une transformée et une addition avec recouvrement OLA pour une mise en oeuvre efficace permettant un traitement à la volée du système de conversion de la figure 23,
- la figure 25 représente un transcodage intervenant dans une passerelle GW d'un réseau de communication, pour une application possible de la présente invention,
- la figure 26 représente un transcodage intervenant directement auprès d'un serveur SER, et
- la figure 27 est un tableau indiquant les paramètres du système de conversion au sens de l'invention pour des cas particuliers de formats de codage.

On décrit ci-après le procédé de conversion entre domaines de sous-bandes, dans une présentation générale de l'invention.

On considère le banc de synthèse à *L* bandes utilisé par un premier système de codage en compression et défini par ses filtres, notés F*ₖ*(*z*), 0≤*k*≤*L*-1, ainsi que le banc de filtres d'analyse à *M* bandes utilisé dans un second système de compression et défini par ses filtres, notés H*ₙ*(*z*), 0≤*n*≤*M*-1. Les deux bancs de filtres utilisés dans les deux systèmes de compression sont supposés être préférentiellement à décimation maximale (ou "*à échantillonnage critique*"), comme on le verra plus loin.

On note **X**(*z*)=[X₀(*z*)X₁(*z*)...X_{*L*-1}(*z*)]^{T} et **Y**(*z*)=[Y₀(*z*)Y₁(*z*)...Y_{*M*-1}(*z*)]^{T}, les vecteurs des signaux des sous-bandes représentant le signal respectivement dans les domaines du premier et du second banc de filtres.

Le principe de conversion entre domaines des sous-bandes est illustré par les figures 5a et 5b. Il s'agit de trouver un système de conversion 51 (figure 5b) entre les vecteurs des signaux des sous-bandes, **X**(*z*) et **Y**(z), équivalent à une mise en cascade du banc de synthèse BS1 et du banc d'analyse BA2 (figure 5a). L'objectif étant de fusionner certaines opérations de calculs mathématiques entre ces deux bancs de filtres pour réduire la complexité algorithmique (c'est-à-dire le nombre des opérations de calcul et la mémoire requise). Un autre objectif consiste donc à réduire au minimum le retard algorithmique introduit par cette transformation.

En utilisant des blocs multicadences, le schéma de la figure 5a peut être représenté par celui de la figure 6, sur laquelle un banc de filtres d'analyse suit un banc de filtres de synthèse. Le banc de filtres de synthèse à *L* sous-bandes est classiquement composé dans chaque sous-bande *k,* 0≤*k*≤*L*-1, d'une opération de sur-échantillonnage par un facteur *L* suivie d'un filtrage par le filtre de synthèse F*ₖ*(*z*). Le signal de sous-bande correspondant à la kième composante du vecteur d'entré **X**(*z*) est donc d'abord sur-échantillonné puis filtré par le filtre F*ₖ*(*z*). Le signal temporel, X̂(*z*), synthétisé en sortie de ce banc de synthèse s'obtient ensuite par sommation des résultats de ces filtrages pour 0≤*k*≤*L*-1.

Ce signal temporel constitue ensuite l'entrée du banc d'analyse à *M* sous-bandes. Il subit sur chaque sous-bande *n,* 0≤*n*≤*M*-1, un filtrage par le filtre d'analyse, H*ₙ*(*z*), suivi par une opération de sous-échantillonnage de facteur *M*. On obtient alors en sortie de ce banc d'analyse un vecteur de signaux de sous-bandes, de taille *M*, représenté dans le domaine de la transformée en *z* par **Y**(*z*). La synthèse d'un signal temporel est donc généralement nécessaire dans ce système de conversion conventionnel, contrairement au système de conversion au sens de l'invention qui est décrit ci-après.

On décrit donc maintenant le système de conversion au sens de l'invention, selon une expression générale.

On note *K* le plus petit commun multiple de *M* et *L* (soit *K* = ppcm(*M,L*)) et *p*₁ et *p*₂ les entiers naturels tel que : $K = {p}_{1} ⁢ M et K = {p}_{2} ⁢ L .$

On considère $U \left(z\right) = {\left[{X}_{0}^{T}\left(z\right),{X}_{1}^{T}\left(z\right),…,{X}_{{p}_{2} - 1}^{T}\left(z\right)\right]}^{T}$ le vecteur résultant de la décomposition du vecteur des signaux, **X**(*z*), en *p*₂ composantes polyphasées, et $V \left(z\right) = {\left[{Y}_{0}^{T}\left(z\right),{Y}_{1}^{T}\left(z\right),… {Y}_{{p}_{1} - 1}^{T}\left(z\right)\right]}^{T}$ le vecteur résultant de la décomposition du vecteur de signaux, **Y**(*z*), en *p*₁ composantes polyphasées.

On note **g**(*z*) la matrice de taille *M*×*L* regroupant les produits entre les filtres de synthèse et d'analyse. Les éléments de cette matrice s'écrivent comme suit : ${G}_{nk} \left(z\right) = {H}_{n} \left(z\right) ⁢ {F}_{k} \left(z\right) , 0 \leq n \leq M - 1 , 0 \leq k \leq L - 1.$
et, sous forme de matrice : $g \left(z\right) = h \left(z\right) ⁢ {f}^{T} \left(z\right) ,$
où **h**(*z*)=[H₀(*z*)H₁(*z*)...H_{*M*-1}(*z*)]^{T} et **f**(*z*)=[F₀(*z*)F₁(*z*)...F_{*L*-1}(*z*)]^{T} sont respectivement le vecteur des filtres d'analyse du second banc de filtres, et le vecteur des filtres de synthèse du premier banc de filtres.

La conversion entre domaines des sous-bandes est donnée par la formule suivante : $V \left(z\right) = T \left(z\right) ⁢ U \left(z\right)$

La matrice de conversion **T**(*z*) est de taille *K*×*K*. Son expression est donnée par : $T \left(z\right) = {\left[v\left(z\right)⊗g\left(z\right)\right] |}_{↓ K} ,$ où **v**(*z*) est la matrice de taille *p*₁×*p*₂ dont les éléments sont définis comme suit : ${v}_{ij} \left(z\right) = {z}^{iM - jL} , 0 \leq i \leq {p}_{1} - 1 et 0 \leq j \leq {p}_{2} - 1.$

L'opération ⊗ désigne le produit de Kronecker tel que : ${{A}_{︸}}_{I \times K} ⊗ {{B}_{︸}}_{J \times L} = {{\left[\begin{matrix}{a}_{00} ⁢ B & ⋯ & {a}_{0 , K - 1} ⁢ B \\ ⋮ & & ⋮ \\ {a}_{I - 1 , 0} ⁢ B & ⋯ & {a}_{I - 1 , K - 1} ⁢ B\end{matrix}\right]}_{︸}}_{IJ \times KL} .$

On rappelle que l'opération ↓*K* désigne la décimation par un facteur *K*, correspondant à un sous-échantillonnage où l'on ne retient qu'un échantillon parmi *K* échantillons.

Le système de conversion peut être schématisé comme représenté sur la figure 7 qui montre que le système est avantageusement un système dit "*linéaire périodiquement variant dans le temps*" (pour "*Linear Periodically Time Varying*" ou LPTV), comme on le verra plus loin.

Dans la figure 7, le bloc d'entrée 71 constitué de l'avance *z*^{*p₂*-1} et de la chaîne de retards, suivi de la décimation 72_p₂-1 à 72_0 par un facteur *p*₂, peut être interprété comme un mécanisme de mise en blocs de chaque succession de *p*₂ vecteurs d'entrée, notés **X**[*n*], en un seul vecteur **U**[*k*], de taille *K*. Ce dernier vecteur **U**[*k*] est appliqué ensuite à la matrice de filtrage **T**(*z*) (module 74) et le résultat est un vecteur **V**[*k*], de même taille que le vecteur **U**[*k*].

On rappelle que la notation **X**(*z*) concerne simplement l'expression du vecteur **X** selon sa transformée en *z*, tandis que la notation **X**[*n*] concerne l'expression du vecteur **X** dans le domaine temporel, de façon classique pour l'homme du métier.

Le dernier bloc 73_p₁-1 à 73_0 de la figure 7 permet enfin de mettre en série les *p*₁ sous-vecteurs successifs, chacun de taille *M*, du vecteur **V**[*k*] pour avoir en sortie les vecteurs **Y**[*r*].

Les blocs d'entrée et de sortie de la figure 7 sont finalement peu différents des mécanismes de mise en blocs 81 puis de mise en série 82, respectivement, de la figure 8 qui résume les principales étapes du procédé au sens de l'invention.

Avantageusement, le système de conversion au sens de l'invention est à retard minimal.

En effet, l'un des objectifs du système de conversion entre domaine de sous-bandes est de minimiser le retard algorithmique introduit. Il faut donc introduire des avances pour réduire le retard. Si on rajoute :
- une avance/retard *z^{a}*, *a*∈**Z,** à l'entrée du banc de filtres de synthèse,
- et une avance/retard *z^{b}*, *b*∈**Z,** entre les deux bancs de filtres,
alors la formule (5) précédente devient : $T \left(z\right) = {\left[{\left[{z}^{aL + b}⁢{z}^{iM - jL}⁢g\left(z\right)\right] |}_{↓ K}\right]}_{\begin{matrix}0 \leq i \leq {p}_{1} - 1 , \\ 0 \leq j \leq {p}_{2} - 1\end{matrix}} ,$

L'exposant *eᵢⱼ* = *aL*+*b*+(*iM - jL*), 0≤*i*≤*p*₁-1, 0≤*j*≤*p*₂-1, varie entre les deux valeurs extrêmes suivantes : ${e}_{min} = aL + b - \left({p}_{2}-1\right) ⁢ L = aL + b - K + L , pour i = 0 , j = {p}_{2} - 1 ,$
et ${e}_{max} = aL + b + \left({p}_{1}-1\right) ⁢ M = aL + b + K - M , pour i = {p}_{1} - 1 , j = 0.$

Les filtres éléments de la matrice **T**(*z*), sont tous causals si et seulement si : ${e}_{max} \leq K - 1 ,$
sont : $aL + b \leq M - 1.$

Des systèmes de conversion au sens de l'invention peuvent donc être construits avec différents retards et en effectuant des choix différents sur les paramètres *a* et *b*, mais à condition de satisfaire préférentiellement l'inégalité (12).

Les paramètres *a* et *b* peuvent être donc vu comme des paramètres de réglage permettant d'agir sur le retard algorithmique introduit par le système de conversion entre domaines de sous-bandes.

Pour un système de conversion à retard algorithmique minimal, il convient d'introduire le maximum d'avance possible. Le choix de *a* et *b* est donc préférentiellement fait de manière à ce que : ${e}_{max} = K - 1 ,$
soit : $aL + b = M - 1.$

Pour ce choix, la formule (8) devient : $T \left(z\right) = {\left[{\left[{z}^{M - 1}⁢{z}^{iM - jL}⁢g\left(z\right)\right] |}_{↓ K}\right]}_{\begin{matrix}0 \leq i \leq {p}_{1} - 1 , \\ 0 \leq j \leq {p}_{2} - 1\end{matrix}} ,$
ou encore : $T \left(z\right) = {\left[v\left(z\right)⊗g\left(z\right)\right] |}_{↓ K} ,$
où, ici, **v**(*z*) est la matrice dont les éléments sont définis comme suit : ${v}_{ij} \left(z\right) = {z}^{M - 1 + iM - jL} , 0 \leq i \leq {p}_{1} - 1 et 0 \leq j \leq {p}_{2} - 1.$

La relation (16) est donc la formule générale de la matrice de conversion **T**(*z*), qui permet de réduire au minimum le retard algorithmique introduit par le système de conversion au sens de l'invention.

Dans la suite, on se placera dans le cadre d'un système de conversion à retard minimal.

Si l'on utilise la notation *eᵢⱼ*=*M*-1+(*iM-jL*), avec 0≤*i*≤*p*₁-1 et 0≤*j*≤*p*₂-1, alors l'interprétation suivante des éléments matriciels [*z^{eᵢⱼ}***g**(*z*)]|_{↓*K*} de la matrice **T**(*z*) peut être donnée à partir de la formule (15) : ${\left[{z}^{{e}_{ij}}⁢g\left(z\right)\right] |}_{↓ K} = { \begin{matrix}composante polyphasée numéro {e}_{ij} de g \left(z\right) & , si 0 \leq {e}_{ij} \leq K - 1 , \\ composante polyphasée numéro 0 de {z}^{{e}_{ij}} g \left(z\right) & , si {e}_{ij} < 0.\end{matrix}$

On notera que les composantes polyphasées considérées dans la relation (18) correspondent à une décomposition de type 1 à l'ordre *K*, telle que décrite par exemple dans la référence précitée :
*"Multirate Systems and Filter Banks*", P. P. Vaidyanathan, Prentice Hall, Englewood Cliffs, NJ, 1993.

Cette interprétation permet donc de construire la matrice **T**(*z*), directement à partir des composantes polyphasées de type 1 à l'ordre *K* des filtres produits G*ₙₖ*(*z*)=H*ₙ*(*z*)F*ₖ*(*z*) (0≤*n*≤*M*-1 et 0≤*k*≤*L*-1) et des filtres correspondants construits par ajout de retards.

Pour exprimer de manière plus explicite les éléments de la matrice **T**(*z*), on note : ${T \left(z\right) = \left[{T}_{ml}\left(z\right)\right]}_{0 \leq m , l \leq K - 1} ,$

Les filtres éléments de la matrice **T**(*z*) peuvent donc s'écrire comme suit : ${T}_{ml} \left(z\right) = { \begin{matrix}{G}_{nk}^{{e}_{ij}} \left(z\right) & , si 0 \leq {e}_{ij} \leq K - 1 , \\ {z}^{- 1} ⁢ {G}_{nk}^{K + {e}_{ij}} \left(z\right) & , si {e}_{ij} < 0 ,\end{matrix}$
pour 0≤*m,l*≤*K*-1.

Dans cette dernière formule (20), les entiers *i, n* et *j*, *k* dépendent de *l* et de *m* comme suit : $i = ⌊ \frac{m}{M} ⌋ et n = m - iM ,$ $j = ⌊ \frac{l}{L} ⌋ et k = l - jL ,$
où └*x*┘ désigne la partie entière du nombre réel *x*.

La notation $\begin{matrix}{G}_{nk}^{r} \left(z\right)\end{matrix}$ (avec 0≤*r*≤*K*-1) indique la composante polyphasée numéro *r* du filtre G*ₙₖ*(*z*), résultant d'une décomposition de type 1 à l'ordre *K*.

Les composantes polyphasées $\begin{matrix}{G}_{nk}^{r} \left(z\right)\end{matrix}$ (avec 0≤*r*≤*K*-1) peuvent être déterminées de manière directe si les filtres de synthèse et les filtres d'analyse sont à réponses impulsionnelles finies (ou "*FIR*"). Dans le cas où l'un ou les deux bancs de filtres utilisent des filtres récursifs (à réponses impulsionnelles infinies ou "*IIR*"), les filtres produits G*ₙₖ*(*z*) sont aussi à réponses impulsionnelles infinies. On indique qu'une méthode générale pour effectuer une telle décomposition est indiquée dans l'annexe A, intitulée "*Décomposition polyphasée des filtres récursifs*", de la référence :
"Traitement du signal audio dans le domaine codé : techniques et applications", A. Benjelloun Touimi, thèse de doctorat de l'école nationale supérieure des télécommunications de Paris, Mai 2001.

On indique ci-après une solution au sens de l'invention pour le cas particulier où *M* = *pL.*

Dans le cas où *M* = *pL*, il advient que *K* = ppcm(*M,L*) = *M* et *p*₁ =1 tandis que *p*₂ = *p*. La formule (4) devient alors : $Y \left(z\right) = T \left(z\right) ⁢ U \left(z\right) .$
où $U \left(z\right) = {\left[{X}_{0}^{T}\left(z\right),{X}_{1}^{T}\left(z\right),… {X}_{p - 1}^{T}\left(z\right)\right]}^{T}$ est le vecteur des composantes polyphasées d'ordre *p* du vecteur des signaux **X**(*z*).

La matrice de conversion dans ce cas est de taille *M*×*M* et s'écrit comme suit : $T \left(z\right) = \left[{\left[{z}^{pL - 1}⁢g\left(z\right)\right] |}_{↓ M}, {\left[{z}^{\left(p-1\right) ⁢ L - 1}⁢g\left(z\right)\right] |}_{↓ M}, ⋯, {\left[{z}^{L - 1}⁢g\left(z\right)\right] |}_{↓ M}\right] .$

Cette matrice est donc le vecteur ligne constitué respectivement des composantes polyphasées d'indice général (*p-k*)*L*-1 (où 0≤*k*≤*p*-1), suivant une décomposition de type 1 à l'ordre *M*, de la matrice **g**(*z*), de produits de filtres de synthèse et d'analyse.

De manière plus explicite, les filtres éléments de la matrice **T**(*z*), s'écrivent comme suit : ${T}_{ml} \left(z\right) = {G}_{mj}^{\left(p-k\right) ⁢ L - 1} \left(z\right) , 0 \leq m , l \leq M - 1 ,$
où *j* et *k* sont des entiers qui s'obtiennent à partir de *l* par les relations : $k = ⌊ \frac{l}{L} ⌋ et j = l - kL .$

La notation $\begin{matrix}{G}_{mj}^{r} \left(z\right)\end{matrix}$ (avec 0≤*r*≤*M*-1) vise la composante polyphasée d'indice général *r* du filtre G*ₘⱼ*(*z*), résultant d'une décomposition à l'ordre *M*.

Le schéma du système de conversion est donné dans ce cas particulier sur la figure 9 en représentation multicadences et sur la figure 10 illustrant les principales étapes du procédé de filtrage.

On indique ci-après une solution au sens de l'invention pour le cas particulier où *L* = *pM.*

Dans ce cas particulier, il advient que *K* = ppcm(*M,L*)=*L*, et *p*₁ = *p* tandis que *p*₂ =1. La formule (4) devient alors : $V \left(z\right) = T \left(z\right) ⁢ X \left(z\right) ,$
où $V \left(z\right) = {\left[{Y}_{0}^{T}\left(z\right),{Y}_{1}^{T}\left(z\right),… {Y}_{p - 1}^{T}\left(z\right)\right]}^{T}$ est le vecteur des composantes polyphasées d'ordre *p* du vecteur des signaux **Y**(*z*).

La matrice de conversion dans ce cas est de taille *L*×*L* et s'écrit comme suit : $T \left(z\right) = \left[\begin{matrix}{\left[{z}^{M - 1}⁢g\left(z\right)\right] |}_{↓ L} \\ {\left[{z}^{2 ⁢ M - 1}⁢g\left(z\right)\right] |}_{↓ L} \\ ⋮ \\ {\left[{z}^{pM - 1}⁢g\left(z\right)\right] |}_{↓ L}\end{matrix}\right] .$

Cette matrice est donc le vecteur colonne constitué respectivement des composantes polyphasées d'indice général (*k*+1)*M*-1 (avec 0≤*k*≤*p*-1), suivant une décomposition de type 1 à l'ordre *L*, de la matrice **g**(*z*), de produits de filtres de synthèse et d'analyse.

De manière plus explicite, les filtres éléments de la matrice **T**(*z*), s'écrivent comme suit : ${T}_{ml} \left(z\right) = {G}_{il}^{\left(k+1\right) ⁢ M - 1} \left(z\right) , 0 \leq m , l \leq L - 1 ,$
où *i* et *k* sont des entiers qui s'obtiennent à partir de *m* par : $k = ⌊ \frac{m}{M} ⌋ et i = m - kM .$

La notation $\begin{matrix}{G}_{/ /}^{r} \left(z\right)\end{matrix}$ (avec 0≤*r*≤*L*-1) indique la composante polyphasée d'indice général *r* du filtre *G*_{//}(*z*), résultant d'une décomposition à l'ordre *L*.

Un choix possible pour les paramètres *a* et *b* consiste à prendre *a* = 0 et *b* = *M* -1. D'autres choix peuvent être prévus à condition de satisfaire préférentiellement l'égalité (14) pour aboutir à un système à retard minimal.

Le schéma du système de conversion est donné dans ce cas dans la figure 11 en représentation multicadences et dans la figure 12 illustrant les principales étapes du procédé de filtrage dans ce cas particulier où *L* = *pM*.

On décrit maintenant le système de conversion au sens de l'invention, selon l'aspect d'un système linéaire périodiquement variant dans le temps. On indique dans ce cas que les filtres des bancs de synthèse et d'analyse sont préférentiellement à échantillonnage critique.

Le schéma du système de conversion donné par la figure 7 montre que ce dernier est un système linéaire périodiquement variant dans le temps ou "*LPTV*" (pour "*Linear Periodically Time Varying*"), au sens de la référence :
"Multirate Systems and Filter Banks", P. P. Vaidyanathan, Prentice Hall, Englewood Cliffs, NJ, 1993, dans la section 10.1.

Pour déterminer la période de ce système et trouver sa structure équivalente qui illustre bien cette propriété, on expose d'abord les cas particuliers *L* = *pM* et *M* = *pL* ci-après.

On note *fₛ* la fréquence d'échantillonnage du signal dans le domaine temporel, et *f*_{*s*₁} et *f*_{*s*₂} les fréquences d'échantillonnage dans les domaines du premier et du second banc de filtres, respectivement. On note aussi *Tₛ*, *T*_{*s*₁} et *T*_{*s*₂} les périodes d'échantillonnage respectivement correspondantes. Ces paramètres vérifient les relations suivantes : ${f}_{{s}_{1}} = \frac{{f}_{s}}{L} , {f}_{{s}_{2}} = \frac{{f}_{s}}{M}$

Dans le cas particulier où *L* = *pM*, en tenant compte du schéma de la figure 7 et de la formule (28) de la matrice de conversion, on peut en déduire que le système de conversion est linéaire périodiquement variant dans le temps avec une période *pT*_{*s*₂}*=T*_{*s*₁}. Il peut être représenté par la structure de la figure 13. Il est caractérisé par l'ensemble des *p* matrices de transferts **A***ₖ*(*z*) (avec 0≤*k*≤*p*-1) définies par : ${A}_{k} \left(z\right) = \begin{matrix}{\left[{z}^{\left(k+1\right) ⁢ M - 1}⁢g\left(z\right)\right] |}_{↓ L}\end{matrix} , 0 \leq k \leq p - 1 ,$

Ce système n'a pas le même débit en entrée et en sortie. Le débit en entrée est *f*_{*s*1} et le débit de sortie est *f*_{*s*₂}=*pf*_{*s*₁}. Les matrices de transferts **A***ₖ*(*z*) opèrent à la fréquence d'échantillonnage *f*_{*s*₁} et le système global fonctionne comme si un commutateur 130 (figure 13), à la sortie du système, basculait de manière circulaire aussi à cette même fréquence *f*_{*s*₁} d'une sortie d'un bloc matriciel **A***ₖ*(*z*) à l'autre.

On notera aussi que la sortie du système **Y**[*n*], à l'instant *nT*_{*s*₂}, est égale à la sortie de la matrice **A***ₖ*(*z*), à l'instant $p ⌊ \frac{n}{p} ⌋ {T}_{{s}_{2}} = ⌊ \frac{n}{p} ⌋ {T}_{{s}_{1}} ,$ où *k = n* mod *p*.

Dans l'autre cas particulier où *M* = *pL*, en tenant compte de la formule (24) de la matrice de conversion appliquée dans ce cas, le schéma de la figure 7 devient celui de la figure 14.

Ce système de conversion peut être vu comme un système LPTV de période *pT*_{*s*₁}=*T*_{*s*₂}, caractérisé par l'ensemble des *p* matrices **A***ₖ*(*z*) (avec 0≤*k*≤*p*-1) définies par la relation (33) et suivi d'une sommation sur toutes leurs sorties, avec donc : ${A}_{k} \left(z\right) = \begin{matrix}{\left[{z}^{\left(p-k\right) ⁢ L - 1}⁢g\left(z\right)\right] |}_{↓ M}\end{matrix} , 0 \leq k \leq p - 1 ,$

Le débit en entrée de ce système est *f*_{*s*₁} = *pf*_{*s*₂} et le débit de sortie est *f*_{*s*₂}. Les matrices de transfert **A***ₖ*(*z*) opèrent à la fréquence d'échantillonnage *f*_{*s*₂} et le système fonctionne globalement comme si un commutateur 140 (figure 14), en entrée du système, basculait de manière circulaire à cette même fréquence *f*_{*s*₂}, d'une entrée d'un bloc matriciel **A***ₖ*(*z*) à l'autre.

On indique en outre que la sortie du système de conversion **Y**[*n*], à l'instant *nT*_{*s*₂}, est égale à la somme des sorties des **A***ₖ*(*z*) (avec 0≤*k*≤*p*-1), alimentées chacune par **X**[(*n*-1)*p*+*k*+1], aux instants respectifs : $\left(\left(n-1\right)⁢p+k+1\right) ⁢ {T}_{{s}_{1}} = \left(n-1\right) ⁢ {T}_{{s}_{2}} + \left(k+1\right) ⁢ {T}_{{s}_{1}} .$

On décrit maintenant le fonctionnement du système dans le cas général où *M* et *L* ne sont pas forcément liés par une relation de proportionnalité. Tenant compte de la forme de la matrice **T**(*z*) donnée par la relation (15), du schéma de la figure 7 et des explications données ci-avant pour les deux cas particuliers *L* = *pM* et *M = pL,* le système de conversion dans le cas général peut être schématisé comme représenté sur la figure 15. Le système général comporte *p*₁ sous-systèmes linéaires périodiquement variant dans le temps, chacun de période *p*₂*T*_{*s*₁}. Le sous-système LPTV d'ordre *i* (avec 0≤*i*≤*p*₁-1), parmi cet ensemble, est caractérisé par les *p*₂ matrices de transfert **A*ᵢⱼ*(*z*)** suivantes : ${A}_{ij} \left(z\right) = \begin{matrix}{\left[{z}^{M - 1}⁢{z}^{iM - jL}⁢g\left(z\right)\right] |}_{↓ K}\end{matrix} , 0 \leq j \leq {p}_{2} - 1.$

L'ensemble de ces sous-systèmes fonctionne en parallèle et on choisit l'une de leurs sorties périodiquement comme sortie du système avec une période *p*₁*T*_{*s*₂}. Le système global est aussi linéaire périodiquement variant dans le temps de période *KTₛ*. En effet : $K = {p}_{2} ⁢ L = {p}_{1} ⁢ M et {T}_{s} = \frac{{T}_{{s}_{1}}}{L} = \frac{{T}_{{s}_{2}}}{M} ,$
donc ${p}_{1} ⁢ {T}_{{s}_{2}} = {p}_{2} ⁢ {T}_{{s}_{1}} = K ⁢ {T}_{s} .$

Les deux commutateurs 151 et 152 représentés respectivement à l'entrée et la sortie de la structure de la figure 15 opèrent avec une fréquence $\frac{{f}_{s}}{K}$ qui est aussi la fréquence de fonctionnement des matrices de transfert **A***ᵢⱼ*(*z*).

La sortie du système **Y**[*n*], à l'instant *nT*_{*s*₂}, est égale à la sortie du sous-système LPTV numéro *i*, à l'instant ***nT*_{*s*₂},** où *i* = *n* mod *p*₁. L'entrée du système **X**[*k*], à l'instant *kT*_{*s*₁}, est orientée vers les entrées de numéro *j* de chacun des *p*₁ sous-système LPTV, où *j = k* mod *p*₂.

Le débit en entrée de ce système est *f*_{*s*₁} et le débit de sortie est *f*_{*s*₂}, permettant un traitement des données d'entrée, à la volée, par le système de conversion au sens de l'invention.

On rappelle que les expressions des filtres A*_{ij,nk}*(*z*) (où 0≤*n*≤*M*-1 et 0≤*k*≤*L*-1), éléments d'une matrice de transfert **A***ᵢⱼ*(*z*), dépendent de *eᵢⱼ*, donc des indices *i* et *j*, et s'écrivent comme suit : ${A}_{ij , nk} \left(z\right) = \begin{matrix}{G}_{nk}^{{e}_{ij}} \left(z\right)\end{matrix} , si 0 \leq {e}_{ij} \leq K - 1 ,$
et ${A}_{ij , nk} \left(z\right) = {z}^{- 1} \begin{matrix}{G}_{nk}^{K + {e}_{ij}} \left(z\right)\end{matrix} , si {e}_{ij} < 0.$

On décrit ci-après une mise en oeuvre avantageuse du système de conversion au sens de l'invention.

On notera *N*₁ la longueur des filtres F*ₖ*(*z*) (où 0≤*k*≤*L*-1), et *N*₂ la longueur des filtres H*ₙ*(*z*) (où 0≤*n*≤*L*-1). Ces notations sont utilisées seulement dans le cas où ces filtres sont à réponses impulsionnelles finies et de même longueur pour chacun des deux bancs de filtres.

On utilise les écritures suivantes des vecteurs en entrée et en sortie du bloc de filtrage matricielle par **T**(*z*) : $U \left(z\right) = {\left[{U}_{0}\left(z\right) {U}_{1}\left(z\right)… {U}_{K - 1}\left(z\right)\right]}^{T} ,$
et $V \left(z\right) = {\left[{V}_{0}\left(z\right) {V}_{1}\left(z\right)… {V}_{K - 1}\left(z\right)\right]}^{T} .$

Une mise en oeuvre à base de filtrage matriciel résulte directement de la formule (4) et du schéma représentatif du système de conversion de la figure générale 8. Ainsi, chaque signal V*ₘ*[*k*], avec 0≤*m*≤*K*-1, composante du vecteur **V**[*k*], est la somme des résultats du filtrage de chacun des signaux U*ₗ*[*k*], avec 0≤*l*≤*K*-1, par le filtre T*ₘₗ*(*z*).

Dans le cas de bancs de filtres de synthèse et d'analyse à réponses impulsionnelles finies, tous les filtres éléments de la matrice **T**(*z*) seront aussi des filtres à réponses impulsionnelles finies. De manière classique, il est possible dans ce cas d'utiliser des méthodes rapides de filtrage basées sur les propriétés de convolution-multiplication.

Dans le cas de filtres à réponses impulsionnelles infinies, on indique qu'il est possible de factoriser certains dénominateurs entre les éléments de la matrice **T**(*z*) lors de la mise en oeuvre.

On décrit maintenant une mise en oeuvre utilisant une transformée à recouvrement. On suppose ici que les filtres des bancs de synthèse et d'analyse sont à réponses impulsionnelles finies et à décimation maximale.

La matrice de conversion **T**(*z*) s'exprime comme suit : $T \left(z\right) = {\sum }_{n = 0}^{N - 1} {P}_{n} ⁢ {z}^{- n} ,$
où les **P***ₙ* sont des matrices de taille *K*×*K*, et *N* correspond au maximum des longueurs des filtres T*ₘₗ*(*z*), éléments de **T**(*z*).

Cette longueur *N*, dans le cas le plus général, est donnée par l'expression suivante : $N = { \begin{matrix}\begin{matrix}⌊ \frac{{N}_{1} + {N}_{2} - 2}{K} ⌋ + 2 & , si {r}_{0} \geq M + L et M et L ne sont pas multiples lʹun de lʹautre , \\ ⌊ \frac{{N}_{1} + {N}_{2} - 2}{K} ⌋ + 1 & , sinon ,\end{matrix}\end{matrix}$
où *r*₀ est donné par : ${r}_{0} = \left({N}_{1}+{N}_{2}-2\right) mod K .$

Dans la suite, on utilise la définition suivante de la longueur *N* : $N = ⌊ \frac{{N}_{1} + {N}_{2} - 2}{K} ⌋ + 2.$
en tenant compte des variations selon les cas.

L'opération de filtrage par la matrice **T**(*z*) peut s'écrire alors comme suit : $V \left[n\right] = {\sum }_{i = 0}^{N - 1} {P}_{i} ⁢ U ⁢ \left[n-i\right] .$

On considère la matrice **P**, de taille *NK*×*K*, définie par : $P = \left[\begin{matrix}{P}_{0} \\ {P}_{1} \\ ⋮ \\ {P}_{N - 1}\end{matrix}\right] .$

Le système peut être donc construit par une transformée de matrice **P**, suivi d'une opération d'addition avec recouvrement. Cette mise en oeuvre est similaire à la partie de synthèse d'une transformée à recouvrement "*LT*" (pour "*Lapped Transform*"), comme décrit notamment dans : "Signal Processing with Lapped Transforms", H. S. Malvar, Artech House, Inc. 1992.

Elle est représentée sur la figure 16 pour le cas particulier où *N* = 3. La matrice **P** sera appelée "matrice transformée de *conversion*".

La procédure de calcul pour conversion entre domaines de sous-bandes peut alors être résumée comme suit:
1. Construction d'un vecteur **U**[*n*] à partir de *p*₂ vecteurs successifs en entrée du système de conversion et correspondant aux vecteurs des signaux des sous-bandes **X**[*k*] du premier banc de filtres.
2. Transformation du vecteur **U**[*n*] par la matrice transformée de conversion **P** pour obtenir le vecteur **W**[*n*]: $W \left[n\right] = PU \left[n\right] .$
3. Opération d'addition avec recouvrement sur les *N* vecteurs successifs **W**[*n*-*N*+1], ..., **W**[*n*-1] et **W**[*n*] comme illustré dans la figure 16. La sortie de cette opération est le vecteur **V**[*n*].
4. Mise en série des sous vecteurs successifs, de tailles *M*, du vecteur **V**[*n*] pour obtenir les vecteurs des signaux de sous-bandes **Y**[*r*] du domaine du second banc de filtres.

On décrit ci-après une mise en oeuvre basée sur la représentation du système en tant que système LPTV, selon un mode de réalisation préféré.

Le procédé présenté ci-après fournit un parallélisme dans le traitement et une exploitation efficace des ressources informatiques (logicielles ou matérielles) pour la mise en oeuvre du procédé. Il s'agit donc d'une réalisation actuellement préférée au moins dans le cas de bancs de filtres à réponses impulsionnelles finies.

On considère les matrices **B***ᵢⱼ* (avec 0≤*i*≤*p*₁-1 et 0≤*j*≤*p*₂-1), de taille *NM*×*L*, comme les matrices transformées associées à chacune des matrices de transfert **A***ᵢⱼ*(*z*) définies ci-avant. Si l'on exprime ces matrices par ${A}_{ij} \left(z\right) = {\sum }_{n = 0}^{N - 1} {B}_{ij , n} ⁢ {z}^{- n} ,$ où les matrices **B***_{ij,n}* sont de taille *M*×*L*, alors la matrice **B***ᵢⱼ* peut être définie comme suit : ${B}_{ij} = {\left[\begin{matrix}{B}_{ij , 0}^{T} & {B}_{ij , 1}^{T} & … & {B}_{ij , N - 1}^{T}\end{matrix}\right]}^{T} .$

Comme chaque matrice de transfert **A***ᵢⱼ*(*z*) contient des filtres de longueurs identiques et qui dépendent de la valeur de *eᵢⱼ*, alors la matrice **B***ᵢⱼ* correspondante dépend aussi de e*ᵢⱼ*. Les matrices **B***ᵢⱼ* contiennent des sous matrices nulles et leurs formes sont données comme suit :
- Pour 0≤*eᵢⱼ*≤*K*-1,
   o Si 0≤*eᵢⱼ*≤*r*₀-1 alors : ${B}_{ij} = {\left[\begin{matrix}{B}_{ij , 0}^{T} & {B}_{ij , 1}^{T} & … & {B}_{ij , N - 3}^{T} & {B}_{ij , N - 2}^{T} & {0}_{L \times M}\end{matrix}\right]}^{T} .$
   o Si *r*₀≤*eᵢⱼ*≤*K*-1 alors : ${B}_{ij} = {\left[\begin{matrix}{B}_{ij , 0}^{T} & {B}_{ij , 1}^{T} & … & {B}_{ij , N - 3}^{T} & {0}_{L \times M} & {0}_{L \times M}\end{matrix}\right]}^{T} .$
- Pour *eᵢⱼ*<0,
   o Si 0≤*K*+*eᵢⱼ*≤*r*₀-1 alors : ${B}_{ij} = {\left[\begin{matrix}{0}_{L \times M} & {B}_{ij , 1}^{T} & … & {B}_{ij , N - 3}^{T} & {B}_{ij , N - 2}^{T} & {B}_{ij , N - 1}^{T}\end{matrix}\right]}^{T} .$

On notera que ce cas n'existe que si *K*+*e*ₘᵢₙ≤*r*₀-1. Or, *e*ₘᵢₙ = *M*+*L*-1-*K,* de sorte que la condition d'existence de ce cas est telle que *r*₀≥*M+L.*
o Si *r*₀≤*K*+*eᵢⱼ*≤*K*-1 alors : ${B}_{ij} = {\left[\begin{matrix}{0}_{L \times M} & {B}_{ij , 1}^{T} & … & {B}_{ij , N - 3}^{T} & {B}_{ij , N - 2}^{T} & {0}_{L \times M}\end{matrix}\right]}^{T} .$

On rappelle que **0**_{*L*×*M*} désigne la matrice nulle de taille *L*×*M.*

Avantageusement, les blocs nuls des matrices **B***ᵢⱼ* permettent une réduction de calcul lors d'une transformation d'un vecteur d'entrée par cette matrice.

On notera la relation suivante entre les sous-matrices **P***ₙ* de **P** et les sous-matrices **B**_{*ij*,*n*} : ${P}_{n} = {\left[{B}_{ij , n}\right]}_{\begin{matrix}0 \leq i \leq {p}_{1} - 1 , \\ 0 \leq j \leq {p}_{2} - 1\end{matrix}} , 0 \leq n \leq N - 1.$

La procédure de calcul pour conversion entre domaines de sous-bandes est illustré sur la figure 17 et se mène comme suit :
1. Chaque nouveau vecteur d'entrée **X**[*k*] est orienté vers une mémoire commune des sous-systèmes caractérisés par les matrices transformées **B***ᵢⱼ*, où 0≤*i*≤*p*₁-1, tel que *j* = *k* mod *p*₂.
2. Pour chaque *i* fixé où 0≤*i*≤*p*₁-1,
   a. Pour *j* = *k* mod *p*₂, application de la transformée **B***ᵢⱼ* au vecteur **X**[*k*]. Lors de cette transformation, on tient avantageusement compte des blocs nuls de la matrice **B***ᵢⱼ*.
   b. Sommation de tous les vecteurs transformée résultant de l'étape 2.a, pour *j*=0,...,*p*₂-1.
   c. Addition avec recouvrement "OLA" (pour "*OverLapp and Add*") sur les vecteurs somme résultant de l'étape 2.b pour construire la sortie **Y***ᵢ*[*n*] du sous-système LPTV numéro *i*.
3. La sortie **Y**[*n*] du système de conversion correspond à la sortie **Y***ᵢ*[*n*] du sous-système LPTV numéro *i* tel que *i* = *n* mod *p*₁.

L'addition avec recouvrement de l'étape 2.c se fait sur des vecteurs de longueur *NM* avec un recouvrement de (*N*-1)*M* éléments.

On remarquera que cette procédure se base toujours sur le principe du schéma de la figure 15.

Dans le cas particulier *M* = *pL*, on exprime ${A}_{j} \left(z\right) = {\sum }_{n = 0}^{N - 2} {B}_{j , n} ⁢ {z}^{- n} ,$ avec 0≤*j*≤*p*-1, et on note **B***ⱼ* la matrice transformée correspondante. Cette matrice a la forme suivante : ${B}_{j} = { \begin{matrix}{\left[\begin{matrix}{B}_{j , 0}^{T} & {B}_{j , 1}^{T} & … & {B}_{j , N - 3}^{T} & {0}_{L \times M}\end{matrix}\right]}^{T} & , si 0 \leq j \leq {j}_{0} , \\ {\left[\begin{matrix}{B}_{j , 0}^{T} & {B}_{j , 1}^{T} & … & {B}_{j , N - 3}^{T} & {B}_{j , N - 2}^{T}\end{matrix}\right]}^{T} & , si {j}_{0} + 1 \leq j \leq p - 1 ,\end{matrix}$
où ${j}_{0} = p - ⌊ \frac{{r}_{0} + 1}{L} ⌋ .$

Les étapes de calcul pour la conversion entre domaines de sous-bandes, telle qu'illustrée sur la figure 18, se mènent comme suit :
1. Chaque nouveau vecteur d'entrée **X**[*k*] est orienté vers une mémoire du sous-système caractérisé par la matrice transformée **B***ⱼ*, tel que *j* = *k* mod *p*.
2. Pour *j* = *k* mod *p*, application de la transformée **B***ⱼ* au vecteur X[*k*].
3. Sommation des vecteurs résultant de l'étape 2, sortis des sous-systèmes caractérisés par les matrices transformées **B***ⱼ*, pour 0≤*j*≤*p*-1.
4. La sortie **Y**[*n*] du système de conversion correspond au résultat de l'addition avec recouvrement sur les vecteurs somme résultant de l'étape 3.

On écrit, dans le cas particulier où *L* = *pM* : ${A}_{i} \left(z\right) = {\sum }_{n = 0}^{N - 2} {B}_{i , n} ⁢ {z}^{- n} , 0 \leq i \leq p - 1 ,$
et on note **B**, la matrice transformée correspondante. Cette matrice a la forme suivante : ${B}_{i} = { \begin{matrix}{\left[\begin{matrix}{B}_{i , 0}^{T} & {B}_{i , 1}^{T} & … & {B}_{i , N - 3}^{T} & {B}_{i , N - 2}^{T}\end{matrix}\right]}^{T} & , si 0 \leq i \leq {i}_{0} , \\ {\left[\begin{matrix}{B}_{i , 0}^{T} & {B}_{i , 1}^{T} & … & {B}_{i , N - 3}^{T} & {0}_{L \times M}\end{matrix}\right]}^{T} & , si {i}_{0} + 1 \leq i \leq p - 1 ,\end{matrix}$
où ${i}_{0} = ⌊ \frac{{r}_{0}}{M} ⌋ - 1.$

Les étapes de calcul pour la conversion entre domaines de sous-bandes est illustrée sur la figure 19 et se mènent préférentiellement comme suit :
1. Chaque nouveau vecteur d'entrée **X**[*k*] est orienté vers la mémoire commune de tous les sous-systèmes caractérisés par les matrices de transfert **A***ᵢ*(*z*), avec 0≤*i*≤*p*-1.
2. Pour chaque *i* fixé, tel que 0≤*i*≤*p*-1, application de la transformée **B***ᵢ* au vecteur **X**[*k*] puis addition avec recouvrement pour obtenir le vecteur **Y***ᵢ*[*n*].
3. La sortie **Y**[*n*] du système de conversion correspond alors à la sortie **Y***ᵢ*[*n*] du sous-système caractérisé par la matrice de transfert **A***ᵢ*(*z*) tel que *i*=*n* mod *p*.

Ci-après, on décrit les bancs de filtres les plus utilisés en codage audio. On indique aussi que les paramètres du système de conversion pour différents cas de passage entre bancs de filtres utilisant de tels formats de codage sont donnés en figure 27, où le paramètre *N* est donné par la formule (56) ci-avant.

Pour une conversion entre bancs de filtres FIR à cosinus modulé, le banc de filtres est caractérisé par le fait que les filtres d'analyse et de synthèse s'obtiennent par une modulation en cosinus d'un filtre prototype passe-bas **H**(*z*). Pour un banc de filtres à *M* bandes, l'expression des réponses impulsionnelles des filtres d'analyse et de synthèse est donnée dans par : ${h}_{k} \left[n\right] = h \left[n\right] ⁢ cos \left[\frac{π}{M}⁢\left(k+\frac{1}{2}\right)⁢\left(n-\frac{N - 1}{2}\right)-{θ}_{k}\right] , 0 \leq k \leq M - 1 ,$ ${f}_{k} \left[n\right] = h \left[n\right] ⁢ cos \left[\frac{π}{M}⁢\left(k+\frac{1}{2}\right)⁢\left(n-\frac{N - 1}{2}\right)+{θ}_{k}\right] , 0 \leq k \leq M - 1 ,$
avec 0≤*n*≤*N*-1 et ${θ}_{k} = \frac{\left(2⁢k+1\right) ⁢ π}{4}$ et où *h*[*n*] est la réponse impulsionnelle du filtre prototype, de longueur *N*.

Ce type de bancs de filtres possède la propriété de reconstruction parfaite si en plus les conditions suivantes sont vérifiées :
- la longueur des filtres est donnée par *N* = 2*mM*, où *m* est un entier,
- les filtres de synthèse sont donnés par *fₖ*[*n*]=*hₖ*[*N*-1-*n*],
- le filtre prototype est à phase linéaire *h*[*n*]=*h*[*N*-1-*n*], et
- les composantes polyphasées d'ordre 2*M* du filtre prototype **H**(*z*) vérifient en outre la condition de complémentarité en puissance, ce qui permet de concevoir le filtre prototype.

Les équations (57), (58) et les conditions ci-dessus permettent de caractériser complètement un banc de filtres à cosinus modulé et à reconstruction parfaite.

Ces bancs de filtres à cosinus modulé et à reconstruction parfaite sont à la base de tous les bancs de filtres des codeurs audio actuels. Même le banc de filtres pseudo-QMF des codeurs MPEG-1/2 layer I&II peut être associé à cette catégorie étant entendu que le filtre prototype est suffisamment bien conçu pour considérer que la reconstruction parfaite est satisfaite.

Pour les conversions entre transformées MDCT de tailles différentes, constituant un cas particulier des bancs de filtres à cosinus modulé et à reconstruction parfaite, un exemple peut être le banc de filtres TDAC pour lequel *N* = 2*M* et *m* = 1. Ce dernier peut être considéré comme une transformée MLT (pour "*Modulated Lapped Transform*") connue aussi sous le nom de MDCT (pour "*Modified DCT*"). Cette transformée est utilisée dans la majorité des codeurs audio fréquentiels actuels (MPEG-2/4 AAC, PAC, MSAudio, TDAC, etc).

Les expressions des bancs de filtres de synthèse et d'analyse sont données par : ${f}_{k} \left[n\right] = \sqrt{\frac{2}{M}} ⁢ h \left[n\right] ⁢ cos \left[\frac{π}{M}⁢\left(k+\frac{1}{2}\right)⁢\left(n+\frac{M + 1}{2}\right)\right] , 0 \leq k \leq M - 1 , 0 \leq n \leq 2 ⁢ M - 1 ,$
et ${h}_{k} \left[n\right] = {f}_{k} ⁢ \left[2⁢M-1-n\right] .$

Pour assurer la reconstruction parfaite, la fenêtre *h*[*n*] doit vérifier la condition de symétrie : *h*└*l*┘=*h*└2*M*-1-*l*┘, et de complémentarité en puissance : *h*²└*l*┘+*h*²└*l+M*┘=1.

Un choix possible et simple pour le filtre prototype vérifiant ces conditions est donné par la fenêtre sinusoïdale suivante : $h \left[n\right] = sin \left[\left(n+\frac{1}{2}\right)⁢\frac{π}{2 ⁢ M}\right] , 0 \leq n \leq 2 ⁢ M - 1.$

Ce choix de fenêtre est utilisé dans les codeurs TDAC et G.722.1. Un autre choix consiste à prendre une fenêtre dérivée de la fenêtre Kaiser-Bessel (ou "*KBD*") comme dans le cas des codeurs MPEG-4 AAC, BSAC, Twin VQ et AC-3.

On comprendra ainsi que Les formules (59) et (60) et le choix de la fenêtre *h*[*n*] définissent donc complètement le banc de filtres correspondant à la transformée MDCT.

Pour ce qui concerne une conversion entre le banc de filtres PQMF de MPEG-1 et une MDCT, on indique que le banc de filtres dans le codeur MPEG-1/2 Layer I&II est un pseudo-QMF à *M* = 32 bandes. Ces filtres d'analyse et de synthèse sont définis comme suit : ${h}_{k} \left[n\right] = h \left[n\right] ⁢ cos \left[\frac{π}{32}⁢\left(k+\frac{1}{2}\right)⁢\left(n-16\right)\right] ,$ ${f}_{k} \left[n\right] = 32 ⁢ h \left[n\right] ⁢ cos \left[\frac{π}{32}⁢\left(k+\frac{1}{2}\right)⁢\left(n+16\right)\right] ,$
pour 0≤*k*≤31 et 0≤*n*≤511.

Les coefficients *h*[*n*] de la réponse impulsionnelle du filtre prototype peuvent être trouvés dans :
"Introduction to Digital Audio and Standards", M. Bosi, R. E. Goldberg, pp 92-93, Kluwer Academic Publishers (2002).

Les valeurs fournies dans la norme MPEG-1 Audio Layer I-II correspondent à la fenêtre (-1)*^{l}h*(2*lM*+*j*), avec 0≤*j*≤2*M*-1 et 0≤*l*≤*m*-1*.*

On décrit ci-après un aspect de l'invention selon lequel la conversion entre domaines de sous-bandes serait combinée avec un traitement de filtrage.

Pendant une opération de transcodage, il est possible d'effectuer un traitement intermédiaire sur le signal décodé avant de le recoder dans le nouveau format. Plusieurs traitements du signal multimédia (audio, image et vidéo) sont à base de filtrage linéaire. On peut citer les exemples suivants :
- Filtrage d'image ou vidéo pour le re-échantillonnage (passage d'un format CIF au QCIF).
- Filtrage audio par des filtres HRTF ("*Head Related Trasfert Functions*") pour la spatialisation sonore. Il s'agit de l'un des cas intéressants de combinaison de transcodage et spatialisation. Une application possible serait typiquement le traitement dans les ponts audio de téléconférence.

Par rapport au schéma bloc de la figure 5a, il s'agit ici d'introduire un filtre **S**(*z*) entre les deux bancs de filtres de synthèse et d'analyse et d'en trouver un système équivalent. Les schémas blocs sont représentés en figures 20a et 20b.

Le système de conversion combiné avec le filtrage peut être modélisé par un même type de schéma que celui représenté sur la figure 5b. Il est toutefois caractérisé par la nouvelle matrice de filtres **T̃**(*z*) défini par : ${T}^{˜} \left(z\right) = {\left[v\left(z\right)⊗{g}^{˜}\left(z\right)\right] |}_{↓ K} ,$
où **g̃**(*z*) est la matrice de taille *M*×*L* dont les éléments sont donnés par : ${{G}^{˜}}_{nk} \left(z\right) = {H}_{n} \left(z\right) ⁢ S \left(z\right) ⁢ {F}_{k} \left(z\right) , 0 \leq n \leq M - 1 , 0 \leq k \leq L - 1.$

Dans l'expression (64) ci-dessus, la matrice **v**(*z*) correspond à la définition de la formule (17). De manière plus explicite, la formule (64) s'écrit alors : ${T}^{˜} \left(z\right) = {\left[{\left[{z}^{M - 1}⁢{z}^{iM - jL}⁢{g}^{˜}\left(z\right)\right] |}_{↓ K}\right]}_{\begin{matrix}0 \leq i \leq {p}_{1} - 1 , \\ 0 \leq j \leq {p}_{2} - 1\end{matrix}} ,$

On décrit maintenant une conversion entre domaines de sous-bandes combinée avec un changement de fréquence d'échantillonnage.

On considère ici le cas où un changement de fréquence d'échantillonnage est effectué sur le signal temporel synthétisé avant d'être re-analyser par le second banc d'analyse. Le système au sens de l'invention combine donc la conversion entre domaines de sous-bandes et le changement de fréquence d'échantillonnage, comme illustré sur les figures 21a et 21b.

Dans la figure 21a, on considère un système de changement de fréquence d'échantillonnage par un facteur rationnel $\frac{Q}{R} ,$ où *Q* et *R* sont des entiers naturels supposés premiers entre eux, donc tels que pgcd(*Q,R*)=1, sans perte de généralité.

Dans ce système, le filtre *S_{PB}*(*z*) est un filtre passe-bas de fréquence de coupure normalisée *f̃_{c}*=min(π/*Q*,π/*R*) et de gain en bande passante *Q*.

On définit ici *K*' comme le plus petit commun multiple de *QL* et *RM* (*K'*=ppcm(*QL,RM*)) et *q*₁, *q*₂ les deux entiers naturels tel que : $Kʹ = {q}_{1} ⁢ RM et Kʹ = {q}_{2} ⁢ QL .$

On notera que *q*₁ et *q*₂ sont premiers entre eux.

On considère dans ce cas le vecteur $\hat{U} \left(z\right) = {\left[{\hat{X}}_{0}^{T}\left(z\right),{\hat{X}}_{1}^{T}\left(z\right),… {\hat{X}}_{{q}_{2} - 1}^{T}\left(z\right)\right]}^{T}$ résultant de la décomposition du vecteur des signaux **X**(*z*) en *q*₂ composantes polyphasées, et le vecteur $\hat{V} \left(z\right) = {\left[{\hat{Y}}_{0}^{T}\left(z\right),{\hat{Y}}_{1}^{T}\left(z\right),… {\hat{Y}}_{{q}_{1} - 1}^{T}\left(z\right)\right]}^{T}$ résultant de la décomposition du vecteur des signaux **Y**(*z*) en *q*₁ composantes polyphasées.

Le système de conversion combiné avec le changement de fréquence d'échantillonnage peut être modélisé par le schéma de la figure 22. Il est caractérisé par la matrice de filtres **T̂**(*z*) de taille *q*₁*M*×*q*₂*L*, défini comme suit : $\hat{T} \left(z\right) = {\left[\hat{v}\left(z\right)⊗\hat{g}\left(z\right)\right] |}_{↓ Kʹ} ,$
où **ĝ**(*z*) est la matrice de taille *M*×*L* dont les éléments sont donnés par : ${\hat{G}}_{nk} \left(z\right) = {H}_{n} \left({z}^{R}\right) ⁢ {S}_{PB} \left(z\right) ⁢ {F}_{k} \left({z}^{Q}\right) , 0 \leq n \leq M - 1 , 0 \leq k \leq L - 1 ,$
et **v̂**(*z*) est la matrice dont les éléments sont définis comme suit : ${\hat{v}}_{ij} \left(z\right) = {z}^{iRM - jQL} , 0 \leq i \leq {q}_{1} - 1 , 0 \leq j \leq {q}_{2} - 1.$
en respectant aussi la relation suivante : $\hat{V} \left(z\right) = \hat{T} \left(z\right) ⁢ \hat{U} \left(z\right) .$

Selon la formule (69), Ĝ*ₙₖ*(*z*) s'interprète comme le résultat de la convolution du filtre H*ₙ*(*z*) sur-échantillonné par un facteur *R*, du filtre S*_{PB}*(*z*) et du filtre F*ₖ*(*z*) sur-échantillonné par un facteur *Q*.

Pour réduire le retard du système global, il est possible de choisir la matrice **v̂**(*z*) dont les éléments sont définis comme suit : ${\hat{v}}_{ij} \left(z\right) = {z}^{{c}_{max} + iRM - jQL} , 0 \leq i \leq {q}_{1} - 1 , 0 \leq j \leq {q}_{2} - 1$
où *c*ₘₐₓ = max {*n* ∈ **N** tel que *h* ≤ *RM* - 1 et *n* est divisible par pgcd(*L*,*R*)}.

On peut donner la même interprétation à la formulation de la matrice **T̂**(*z*) que celle donnée plus haut. Ainsi, les filtres T̂*ₘₗ*(*z*), avec 0 ≤ *m* ≤ *q*₁*M* - 1 et 0 ≤ *l* ≤ *q*₂*L* - 1, éléments de cette matrice, peuvent s'écrire comme suit : ${\hat{T}}_{ml} \left(z\right) = { \begin{matrix}{\hat{G}}_{nk}^{{e}_{ij}^{ʹ}} \left(z\right) & , si 0 \leq {e}_{ij}^{ʹ} \leq Kʹ - 1 , \\ {z}^{- 1} ⁢ {\hat{G}}_{nk}^{Kʹ + {e}_{ij}^{ʹ}} \left(z\right) & , si {e}_{ij}^{ʹ} < 0 ,\end{matrix}$
pour 0 ≤ *m* ≤ *q*₁*M* - 1 et 0 ≤ *l* ≤ *q*₂*L* - 1, et où *e*'*ᵢⱼ* = *c*ₘₐₓ + *iRM* - *jQL*. Les entiers *i, n* et *j, k* s'obtiennent directement à partir de *l* et de *m* par : $i = ⌊ \frac{m}{M} ⌋ et n = m - iM ,$ $j = ⌊ \frac{l}{L} ⌋ et k = l - jL .$

Les mêmes développements et explications données pour le système de conversion entre domaines de sous-bandes restent valables pour ce nouveau système combiné en remplaçant la matrice **T**(*z*) par T̂(z) et en tenant compte des paramètres qui la caractérisent. Le système se présente encore comme un système linéaire périodiquement variant dans le temps (LPTV). La méthode de mise en oeuvre préférée décrite plus haut et la simplification du système dans certains cas particuliers peuvent être prévus aussi dans cette application. On notera toutefois que les cas particuliers à distinguer dans le présent système concerne le cas où *RM* et *QL* sont multiples l'un de l'autre.

Dans ce cas, le système selon la figure 23 opère avec les matrices **Â***ᵢⱼ*(*z*) telles que : ${\hat{A}}_{ij} \left(z\right) = \begin{matrix}{\left[{z}^{{c}_{max}}⁢{z}^{iRM - jQL}⁢\hat{g}\left(z\right)\right] |}_{↓ K}\end{matrix} , 0 \leq i \leq {q}_{1} - 1 et 0 \leq j \leq {q}_{2} - 1.$

Dans le cas d'une mise en oeuvre utilisant une transformée à recouvrement, préférentiellement sous l'hypothèse que les bancs de filtres de synthèse et d'analyse, ainsi que le filtre passe-bas utilisé en ré-échantillonnage, sont à réponses impulsionnelles finies, de sorte que : ${\hat{A}}_{ij} \left(z\right) = {\sum }_{n = 0}^{Nʹ - 1} {\hat{B}}_{ij , n} ⁢ {z}^{- n} ,$
où les matrices **B̂***_{ij,n}* sont de taille *M*×*L*,
la définition suivante des matrices **B̂***ᵢⱼ* telles que représentées sur la figure 24 peut être donnée comme suit : ${\hat{B}}_{ij} = {\left[\begin{matrix}{\hat{B}}_{ij , 0}^{T} & {\hat{B}}_{ij , 1}^{T} & … & {\hat{B}}_{ij , Nʹ - 1}^{T}\end{matrix}\right]}^{T} , 0 \leq i \leq {q}_{1} - 1 et 0 \leq j \leq {q}_{2} - 1.$

De façon générale, on comprendra que la présente invention donne une solution générique pour la conversion d'une représentation d'un signal d'un domaine de sous-bandes (ou transformée) à un autre. Le procédé s'applique préférentiellement dans le contexte où les bancs de filtres utilisés par les deux systèmes de compression sont à décimation maximale, comme on l'a vu ci-avant.

Bien que la description détaillée ci-avant s'intéresse essentiellement au codage audio, les modes de réalisation décrits peuvent être prévus pour tous codeurs par transformée ou en sous-bandes des signaux multimédia, notamment ceux utilisés en codage vidéo, image, parole, ou autre. Ces modes de réalisation peuvent être mis en oeuvre aussi dans tout dispositif présentant une cascade d'un banc de synthèse et d'un banc d'analyse, notamment dans les exemples suivants :
- Amélioration de la qualité de la parole en sous-bandes suivie d'annulation d'écho en sous-bandes et vice-versa.
- Annulation d'écho ou algorithme de suppression de bruit en sous-bandes suivi par un codeur en sous-bandes.
- Décodeur en sous-bandes suivi par une annulation d'écho ou algorithme de suppression en sous-bandes
- Méthode de reconstruction de la bande de fréquence haute en audio par une méthode telle que le SBR (pour "*Spectral Band Replication*") car cette méthode met en oeuvre un banc d'analyse et a pour entrée la sortie d'un décodeur audio.

On comprendra ainsi que l'application de l'invention ne se limite aucunement à un simple transcodage entre deux formats de codage différents.

On décrit néanmoins, ci-après, quelques applications au transcodage audio.

Le transcodage entre formats de codage audio prend une importance croissante compte tenu de la diversité actuelle des terminaux existants et des réseaux de transport et d'accès.

Suivant le service et le scénario de délivrance du contenu audio, le transcodage peut intervenir à différents points de la chaîne de transmission. Dans la suite, on distingue quelque cas possible.

La diffusion (ou "*Broadcasting*") concerne les systèmes de diffusion numériques qui utilisent différents types de codeurs audio. Ainsi, en Europe (norme DVB), les codeurs MPEG-2 BC audio Layer II sont indiqués. En revanche, aux USA, le codeur Dolby AC-3 est préconisé. Au Japon, le codeur MPEG-2 AAC est choisi. Le mécanisme de transcodage TRANS est avantageux dans une passerelle GW dans le réseau RES de transmission du contenu audio issu d'un serveur SER et à destination d'un premier terminal TER1, équipé d'un décodeur DEC1 et d'un autre terminal TER2, équipé d'un autre décodeur DEC2, comme représenté sur la figure 25.

Dans les applications dites de Streaming en mode multicast, un seul contenu est préférentiellement transmis à plusieurs terminaux TER1, TER2, pour des raisons d'optimisation de la bande passante dans le réseau de transport RES. L'adaptation personnelle se fait au niveau du dernier noeud du réseau pour chaque utilisateur final. Ces utilisateurs peuvent avoir des terminaux supportant des décodeurs différents, d'où l'utilité de transcodage dans le noeud du réseau, comme représenté sur la figure 25 précédente.

Dans le cas de Streaming en mode unicast, le transcodage TRANS (figure 26) peut être fait auprès du serveur SER pour adapter le contenu aux capacités des terminaux TER1, TER2. Les informations de capacité des terminaux ont été préalablement reçues et analysées par le serveur SER.

En mode "*téléchargement*", le contenu audio est stocké dans un format de codage donné. Il est transcodé en temps réel pour être compatible avec le terminal à chaque requête d'un utilisateur avant d'être téléchargé.

En communication de groupe (téléconférence, audioconférence, ou autre), les terminaux impliqués peuvent avoir des capacités différentes en terme de codeurs/décodeurs. Dans une architecture de téléconférence centralisée, mettant en oeuvre un pont audio, un transcodage peut intervenir au niveau du pont.

Le tableau 3 ci-après indique maintenant quelques transcodages possibles, avantageux, entre formats de codage audio selon les domaines d'application.

**Tableau 3 : Exemples de certains types de transcodages intéressants et leurs domaines d'applications.**

| | MPEG-1/2 LII | MPEG-2/4 AAC | Dolby AC-3 | MSAudio | G.722 | G.722.1 | MPEG-1/2 LIII | France Telecom TDAC |
|---|---|---|---|---|---|---|---|---|
| MPEG-1/2 LII | | Broad-casting | Broad-casting | | | | | |
| MPEG-2/4 AAC | Broad-casting Passage entre DVB et IP | | Broad-casting | | | | | |
| Dolby AC-3 | Broad-casting | Broad-casting | | | | | | |
| MSAudio | | | | | | | | |
| G.722 | | | | | | | | Télé-conférence |
| G.722.1 | | | | | | | | Télé-conférence |
| MPEG-1/2 LIII | | | | | | | | |
| France Telecom TDAC | | | | | | | | |

La figure 27 indique alors les paramètres du système de conversion au sens de l'invention pour ces cas particuliers de formats de codage.

## Revendications

1. Procédé mis en oeuvre par des ressources informatiques pour traiter des données par passage entre domaines différents de sous-bandes, consistant à compacter en un même traitement l'application d'un premier vecteur ( **X**(*z*)) comportant un premier nombre *L* de composantes en sous-bandes respectives, à un banc de filtres de synthèse, puis à un banc de filtres d'analyse, pour obtenir un second vecteur (**Y**(*z*)) comportant un second nombre de composantes *M* en sous-bandes respectives,
**caractérisé en ce qu'**il comporte les étapes suivantes, après détermination d'un troisième nombre *K*, plus petit commun multiple entre le premier nombre *L* et le second nombre *M* :
a) si le troisième nombre *K* est différent du premier nombre *L*, mise en blocs par une conversion série/parallèle du premier vecteur en appliquant un sous-échantillonnage d'un facteur *p*₂ pour obtenir *p*₂ vecteurs composantes polyphasées, avec *p₂* = *K*/*L*, et passer directement à l'étape b) sans mener ladite mise en blocs par conversion séric/parallèle si le troisième nombre *K* est égal au premier nombre *L*,
b) application d'un filtrage matriciel choisi, impliquant une matrice carrée T(*z*) de dimensions *K*×*K* et résultant d'une décimation d'un facteur *K* appliquée à une matrice formée de *p*₁×*p*₂ sous-matrices, auxdits *p*₂ vecteurs composantes polyphasées pour obtenir *p*₁ vecteurs composantes polyphasées du second vecteur, avec *p*₁ = *K*/*M*,
chaque sous-matrice étant fonction d'un produit h(*z*).f^{T}(*z*), où h(*z*) et f(*z*) sont les vecteurs des fonctions de transfert respectivement associées aux bancs de filtres d'analyse et de synthèse, la notation M^{T} désignant la matrice transposée de M,
c) si le troisième nombre *K* est différent du second nombre *M*, mise en blocs par une conversion parallèle/série en appliquant aux *p*₁ vecteurs composantes polyphasées un sur-échantillonnage d'un facteur *p*₁ pour obtenir ledit second vecteur, et ne pas mener ladite mise en blocs par conversion parallèle/série si le troisième nombre *K* est égal au second nombre *M*.

2. Procédé selon la revendication 1, **caractérisé en ce que** la conversion série/parallèle de l'étape a) correspond à l'application, au premier vecteur (**X**(*z*)), d'une avance *z*^{*p*₂-1}, suivie d'une chaîne de retards avec sous-échantillonnage d'un facteur *p*₂, pour obtenir lesdits *p*₂ vecteurs composantes polyphasées, correspondant à une décomposition de l'ordre *p*₂, du premier vecteur (**X**(*z*)).

3. Procédé selon l'une des revendications 1 et 2, **caractérisé en ce que** la conversion parallèle/série de l'étape c) comporte un sur-échantillonnage d'un facteur *p*₁ appliqué aux *p*₁ vecteurs composantes polyphasées, correspondant à une décomposition de l'ordre *p*₁, destinées à former le second vecteur (**Y**(***z***)).

4. Procédé selon l'une des revendications 1 à 3, **caractérisé en ce que** ladite matrice carrée **T**(*z*) résulte d'une décimation d'un facteur *K* appliquée à une matrice formée de *p*₁×*p*₂ sous-matrices s'exprimant chacune par *z*^{*lM*-*jL*}**g**(*z*), où :
- *z^{x}* désigne une avance ou un retard, selon le signe de *x*,
- *i* est compris entre 0 et *p*₁ -1,
- *j* est compris entre 0 et *p*₂ - 1, et
- **g**(*z*) est une matrice de dimensions *M*×*L* résultant du produit **h**(*z*).**f**^{T} (*z*), où **h**(*z*) et **f**(*z*) sont les vecteurs des fonctions de transfert respectivement associées aux bancs de filtres d'analyse et de synthèse, la notation **M**^{T} désignant la matrice transposée de **M**.

5. Procédé selon la revendication 4, **caractérisé en ce que** l'on applique en outre une avance *z*^{*M*-1} à toutes les *p*₁×*p*₂ sous-matrices, pour obtenir des éléments de ladite matrice **T**(*z*) correspondant chacun à un filtre causal et définissant ensemble un système de conversion à retard algorithmique minimal.

6. Procédé selon la revendication 5, **caractérisé en ce que** lesdits éléments de la matrice **T**(z) s'expriment en fonction de composantes polyphasées à l'ordre *K* de filtres produits G*ₙₖ*(*z*) donnés par G*ₙₖ* (*z*) = **H***ₙ*(*z*)**F***ₖ*(*z*), avec :
- *n* compris entre 0 et *M* -1 et *k* compris entre 0 et *L* -1, et
- H*ₙ*(*z*) et F*ₖ*(*z*), tes n^{ièmes} et k^{ièmes} composantes des vecteurs des fonctions de transfert respectivement associées aux bancs de filtres d'analyse et de synthèse.

7. Procédé selon la revendication 5, dans lequel, entre le banc de filtres de synthèse et le banc de filtres d'analyse, on prévoit en outre un filtrage supplémentaire S(*z*), **caractérisé en ce que** les éléments de la matrice **T**(*z*) s'expriment en fonction de composantes polyphasées à l'ordre *K* de filtres produits G*ₙₖ*(*z*) donnés par Gₙₖ(*z*)=H*ₙ*(*z*)S(*z*)F*ₖ*(*z*), avec :
- n compris entre 0 et *M* - 1 et *k* compris entre 0 et *L* - 1, et
- H*ₙ*(*z*) et F*ₖ*(*z*) les n^{ièmes} et k^{ièmes} composantes des vecteurs des fonctions de transfert respectivement associées aux bancs de filtres d'analyse et de synthèse.

8. Procédé selon l'une des revendications 6 et 7, **caractérisé en ce que** les filtres éléments T*ₘₗ*(*z*) de la matrice **T**(*z*) s'expriment par : ${T}_{inl} \left(z\right) = { \begin{matrix}{G}_{nk}^{{e}_{ij}} \left(z\right) & , si 0 \leq {e}_{ij} \leq K - 1 , \\ {z}^{- 1} ⁢ {G}_{nk}^{K + {e}_{ij}} \left(z\right) & , si {e}_{ij} < 0 ,\end{matrix} , avec {e}_{ij} = \left(M-1\right) + \left(iM-jL\right) ,$
et où:
- dans la notation $\begin{matrix}{G}_{nk}^{r} \left(z\right)\end{matrix} .$ *x* correspond à un numéro de composante polyphasée, résultant d'une décomposition à l'ordre *K*, du filtre produit G*ₙₖ*(*z*),
- *i* correspond à la partie entière du rapport m/M,
- *j* correspond à la partie entière du rapport I/L,
- le nombre n est donné par n=m-iM, et
- le nombre k est donné par k=l-jL.

9. Procédé selon la revendication 8, **caractérisé en ce que,** si le second nombre M est un multiple du premier nombre L, les filtres éléments T*ₘₗ*(*z*) de la matrice **T**(*z*) s'expriment par ${T}_{ml} \left(z\right) = {G}_{mj}^{\left(p-k\right) ⁢ L - 1} \left(z\right) ,$ m et l étant compris entre 0 et M-1, et où :
- p=M/L,
- k est la partie entière de 1/L, et
- le nombre j est donné par j=l-kL.

10. Procédé selon la revendication 8, **caractérisé en ce que**, si le premier nombre L est un multiple du second nombre M, les filtres éléments T*ₘₗ*(*z*) de la matrice **T**(*z*) s'expriment par ${T}_{ml} \left(z\right) ≃ {G}_{il}^{\left(k+1\right) ⁢ M - 1} \left(z\right) ,$ m et l étant compris entre 0 et L-1, et où :
- k est la partie entière de m/M, et
- le nombre i est donné par i=m-kM.

11. Procédé selon l'une des revendications précédentes, **caractérisé en ce qu'**il consiste à appliquer un système de conversion de type linéaire périodiquement variant dans le temps, et de période T définie par T = K.Tₛ, avec Tₛ = Tₛ₁/L = Tₛ₂/M, où Tₛ₁ et Tₛ₂ sont les périodes d'échantillonnage respectives dans les domaines du banc de filtres de synthèse et du banc de filtres d'analyse, en échantillonnage critique.

12. Procédé selon la revendication 11, **caractérisé en ce qu'**il consiste à appliquer p₁ sous-systèmes linéaires périodiquement variant dans le temps, chacun de période p₂,Tₛ₁, et à choisir périodiquement les sorties des sous-systèmes successifs, avec une période p₁,Tₛ₂.

13. Procédé selon la revendication 12, **caractérisé en ce que** le débit en entrée du système global de conversion est de 1/Tₛ₁, tandis que son débit de sortie est de 1/Tₛ₂, pour traiter des données d'entrée à la volée.

14. Procédé selon l'une des revendications 12 et 13, prises en combinaison avec la revendication 8, **caractérisé en ce que** chaque sous-système, d'indice i compris entre 0 et p₁-1, comporte p₂ matrices de transfert **A***ᵢⱼ*(*z*), avec j compris entre 0 et p₂-1, dont les éléments sont des filtres A*_{ij.nk}*(*z*), avec n compris entre 0 et M-1 et k compris entre 0 et L-1, tels que : ${A}_{ij , nk} \left(z\right) = \begin{matrix}{G}_{nk}^{{d}_{u}} \left(z\right)\end{matrix} , si 0 \leq {e}_{ij} \leq K - 1 , et {A}_{ij , nk} \left(z\right) = {z}^{- 1} \begin{matrix}{G}_{nk}^{{K + e}_{ij}} \left(z\right)\end{matrix} , si {e}_{ij} < 0.$

15. Procédé selon l'une des revendications précédentes, dans lequel les filtres des bancs de synthèse et d'analyse sont à réponses impulsionnelles finies, **caractérisé en ce que** ledit filtrage matriciel choisi s'exprime par une transformée à recouvrement de matrice **P,** de dimensions *NK*×*K* et telle que : $P = \left[\begin{matrix}{P}_{0} \\ {P}_{1} \\ ⋮ \\ {P}_{N - 1}\end{matrix}\right] .$
les sous-matrices **P***ₙ* étant de dimensions *K*×*K* et vérifiant, avec la matrice **T**(*z*), la relation : $T \left(z\right) = {\sum }_{n = 0}^{N - 1} {P}_{n} ⁢ {z}^{- n}$
où *N* correspond au maximum des longueurs des filtres éléments de **T**(*z*).

16. Procédé selon la revendication 15, **caractérisé en ce qu'**il comporte les étapes suivantes, pour une conversion entre domaines de sous-bandes :
- construction d'un vecteur **U**[*n*] à partir de p₂ premiers vecteurs successifs **X**[*k*], dans le domaine des sous-bandes du banc de filtres de synthèse,
- application au vecteur **U**[*n*] de la matrice transformée de conversion **P,** pour obtenir un vecteur **W**[*n*] = **P.U**[*n*],
- addition avec recouvrement sur *N* vecteurs successifs **W**[n-N+1], **W**[n-N+2],..., **W**[n-1], **W**[n], pour former un vecteur **V**[n],
- mise en série de sous-vecteurs successifs du vecteur **V**[n], ces sous-vecteurs étant chacun de dimension correspondant au second nombre *M* , pour former ledit second vecteur (**Y**[r]).

17. Procédé selon la revendication 16, **caractérisé en ce qu'**il comporte les étapes suivantes :
- application d'un premier vecteur **X**[*k*], exprimé dans le domaine des sous-bandes du banc de filtres de synthèse, aux sous-systèmes comportant les matrices transformées **B***ᵢⱼ*, avec i compris entre 0 et p₁-1 et j tel que *j* = *k* mod *p*₂,
- pour chaque i fixé, allant de 0 à p₁-1 :
* application d'une transformée, de matrice **B***ᵢⱼ*, au vecteur **X**[*k*] pour *j* = *k* mod *p*₂, chaque matrice **B***ᵢⱼ* s'exprimant comme suit : ${B}_{ij} = {\left[\begin{matrix}{B}_{ij , 0}^{T} & {B}_{ij , 1}^{T} & … & {B}_{ij , N - 1}^{T}\end{matrix}\right]}^{T}$ où les éléments **B***_{ij,n}* sont tels que :
${A}_{ij} \left(z\right) = {\sum }_{n = 0}^{N - 1} {B}_{ij , n} ⁢ {z}^{- n} et {P}_{n} = {\left[{B}_{ij , n}\right]}_{\begin{matrix}0 \leq i \leq {p}_{1} - 1. \\ 0 \leq j \leq {p}_{2} - 1\end{matrix}} ,$ pour tout n compris entre 0 et N-1,
* sommation de tous les vecteurs résultant de la transformée pour *j* = 0,..., *p*₂ -1,
* addition avec recouvrement sur les vecteurs résultant de la sommation, pour construire, en sortie du sous-système d'indice i, un vecteur **Y***ᵢ*[*n*],
- obtention d'un vecteur **Y**[*n*], en sortie du système global de conversion, correspondant au vecteur **Y***ᵢ*[*n*] du sous-système d'indice i tel que *i* = *n* mod *p*₁, la notation mod *n* désignant le modulo du nombre *n*.

18. Procédé selon la revendication 17, **caractérisé en ce que** les matrices **B***ᵢⱼ* comportent des blocs nuls de dimensions *L*×*M* tels que :
- pour 0 ≤ *eᵢⱼ* ≤ *K* - 1,
. si 0 ≤ *eᵢⱼ* ≤ r₀ - 1 alors : ${B}_{ij} = {\left[\begin{matrix}{B}_{ij , 0}^{T} & {B}_{ij , 1}^{T} & … & {B}_{ij , N - 3}^{T} & {B}_{ij , N - 2}^{T} & {0}_{L \times M}\end{matrix}\right]}^{T}$
. si *r*₀ ≤ *eᵢⱼ* ≤ *K* - 1 alors : ${B}_{ij} = {\left[\begin{matrix}{B}_{ij , 0}^{T} & {B}_{ij , 1}^{T} & … & {B}_{ij , N - 3}^{T} & {0}_{L \times M} & {0}_{L \times M}\end{matrix}\right]}^{T}$
- pour *eᵢⱼ* < 0,
. si 0 ≤ *K* + *eᵢⱼ* ≤ *r*₀ - 1 alors : ${B}_{ij} = {\left[\begin{matrix}{0}_{L \times M} & {B}_{ij , 1}^{T} & … & {B}_{ij , N - 3}^{T} & {B}_{ij , N - 2}^{T} & {B}_{ij , N - 1}^{T}\end{matrix}\right]}^{T}$
. si *r*₀ ≤ *K* + *eᵢⱼ* ≤ *K* - 1 alors : ${B}_{ij} = {\left[\begin{matrix}{0}_{L \times M} & {B}_{ij , 1}^{T} & … & {B}_{ij , N - 3}^{T} & {B}_{ij , N - 2}^{T} & {0}_{L \times M}\end{matrix}\right]}^{T}$
avec :
* **0**_{*L*×*M*} désignant un bloc nul de dimensions *L*×*M* , et
*
$N = ⌊ \frac{{N}_{1} + {N}_{2} - 2}{K} ⌋ + 2 ,$
où :
- *N*₁ et *N*₂ sont les longueurs respectives des filtres du banc de synthèse et du banc d'analyse,
- la notation mod *n* désignant le modulo du nombre *n*,
- la notation └*x*┘ désignant la partie entière du nombre réel *x*.

19. Procédé selon la revendication 18, **caractérisé en ce que**, si le premier nombre *M* est un multiple du second nombre *L* tel que *M* = *pL*, les matrices **A***ᵢⱼ* deviennent ${A}_{j} \left(z\right) = {\sum }_{n = 0}^{N - 2} {B}_{j , n} ⁢ {z}^{- n} ,$
où :
- 0 ≤ *j* ≤ *p* - 1, - et **B***ⱼ* sont les matrices de transformée qui s'expriment par : ${B}_{j} = { \begin{matrix}{\left[\begin{matrix}{B}_{j , 0}^{T} & {B}_{j , 1}^{T} & … & {B}_{j , N - 3}^{T} & {0}_{L \times M}\end{matrix}\right]}^{T} & , si 0 \leq j \leq {j}_{0} , \\ {\left[\begin{matrix}{B}_{j , 0}^{T} & {B}_{j , 1}^{T} & … & {B}_{j , N - 3}^{T} & {B}_{j , N - 2}^{T}\end{matrix}\right]}^{T} & , si {j}_{0} + 1 \leq j \leq p - 1 ,\end{matrix}$
où ${j}_{0} = p - ⌊ \frac{{r}_{0} + 1}{L} ⌋ .$
la notation [*x*] désignant la partie entière du nombre réel x.

20. Procédé selon la revendication 19, **caractérisé en ce qu'**il comporte les étapes suivantes :
- application d'un premier vecteur **X**[*k*], exprimé dans le domaine des sous-bandes du banc de filtres de synthèse, à un sous-système comportant la matrice transformée **B***ⱼ* avec j tel que *j* = *k* mod *p*,
- sommation des vecteurs résultant de l'application des matrices transformées **B***ⱼ*, pour tout j tel que 0 ≤ *j* ≤ *p*-1,
- obtention du vecteur **Y**[*n*], en sortie du système global de conversion, par addition avec recouvrement sur les vecteurs résultant de ladite sommation, la notation mod *n* désignant le modulo du nombre *n*.

21. Procédé selon la revendication 18, **caractérisé en ce que**, si le second nombre L est un multiple du premier nombre M tel que *L* = *pM*, les matrices **A***ᵢⱼ* deviennent ${A}_{i} \left(z\right) = {\sum }_{n = 0}^{N - 2} {B}_{i , n} ⁢ {z}^{- n} ,$
où :
- 0 ≤ *i* ≤ *p*-1, et
- **B***ᵢ* sont les matrices de transformée qui s'expriment par : ${B}_{i} = { \begin{matrix}{\left[\begin{matrix}{B}_{i , 0}^{T} & {B}_{i , 1}^{T} & … & {B}_{i , N - 3}^{T} & {B}_{i , N - 2}^{T}\end{matrix}\right]}^{T} & , si 0 \leq i \leq {i}_{0} , \\ {\left[\begin{matrix}{B}_{i , 0}^{T} & {B}_{i , 1}^{T} & … & {B}_{i , N - 3}^{T} & {0}_{L \times M}\end{matrix}\right]}^{T} & , si {i}_{0} + 1 \leq i \leq p - 1 ,\end{matrix}$
où ${i}_{0} = ⌊ \frac{{r}_{0}}{M} ⌋ - 1 ,$ la notation └*x*┘ désignant la partie entière du nombre réel *x*.

22. Procédé selon la revendication 21, **caractérisé en ce qu'**il comporte les étapes suivantes:
- application d'un premier vecteur **X**[*k*], exprimé dans le domaine des sous-bandes du banc de filtres de synthèse, à un sous-système comportant la matrice de transfert **A***ᵢ* (*z*), avec 0 ≤ *i* ≤ *p*-1,
- pour tout i fixé tel que 0 ≤ *i* ≤ *p*-1, application d'une transformée, de matrice **B***ᵢ* au vecteur **X**[*k*], et addition avec recouvrement pour obtenir un vecteur de sortie **Y**,[*n*],
- obtention d'un vecteur de sortie **Y**[*n*], du système de conversion global, correspondant au vecteur **Y***ᵢ*[*n*], avec *i* tel que *i* = *n* mod *p*,
la notation mod *n* désignant le modulo du nombre *n*.

23. Procédé selon l'une des revendications 4 à 22, dans lequel les filtres des bancs d'analyse et de synthèse sont de type à cosinus modulé et à réponse impulsionnelle finie,
**caractérisé en ce que** les filtres d'analyse et/ou de synthèse s'obtiennent par une modulation en cosinus d'un filtre prototype passe-bas **H**(*z*),
de sorte que les réponses impulsionnelles des filtres d'analyse et/ou de synthèse, formant les vecteurs des fonctions de transfert **h**(*z*) et/ou **f**(*z*), respectivement, s'expriment chacun, pour un banc de filtres à *M* bandes, par : ${h}_{k} \left[n\right] = h \left[n\right] ⁢ cos \left[\frac{π}{M}⁢\left(k+\frac{1}{2}\right)⁢\left(n-\frac{N - 1}{2}\right)-{θ}_{k}\right] , 0 \leq k \leq M - 1 ,$
et/ou ${f}_{k} \left[n\right] = h \left[n\right] ⁢ cos \left[\frac{π}{M}⁢\left(k+\frac{1}{2}\right)⁢\left(n-\frac{N - 1}{2}\right)+{θ}_{k}\right] , 0 \leq k \leq M - 1 ,$
où: $- {θ}_{k} = \frac{\left(2⁢k+1\right) ⁢ π}{4} .$
- *h*[*n*] est la réponse impulsionnelle du filtre prototype, de longueur *N*,
- *n* est tel que 0 ≤ *n* ≤ *N*-1.

24. Procédé selon les revendications 4 et 5, **caractérisé en ce que**, si l'on prévoit en outre un ré-échantillonnage d'un facteur rationnel *Q*/*R* entre le banc de filtres de synthèse et le banc de filtres d'analyse, la matrice de filtrage **T̂**(*z*), de taille *q*₁*M*×*q*₂*L*, est définie par : $\hat{T} \left(z\right) = {\left[\hat{v}\left(z\right)⊗\hat{g}\left(z\right)\right] |}_{↓ Kʹ} ,$
où:
- **ĝ**(*z*) est la matrice de taille *M* × *L* dont les éléments sont donnés par : ${\hat{G}}_{nk} \left(z\right) = {H}_{n} \left({z}^{R}\right) ⁢ {S}_{PB} \left(z\right) ⁢ {F}_{k} \left({z}^{Q}\right) , 0 \leq n \leq M - 1 , 0 \leq k \leq L - 1.$
- **v̂**(*z*) est la matrice dont les éléments sont préférentiellement définis par : ${\hat{v}}_{ij} \left(z\right) = {z}^{{c}_{max} + iRM - jQL} , 0 \leq i \leq {q}_{1} - 1 , 0 \leq j \leq {q}_{2} - 1$
avec *c*ₘₐₓ = max {*n* ∈ **N** tel que ***h*** ≤ *RM* -1 et *n* est divisible par pged(*L*,*R*)},
- et *S_{PB}*(*z*) est préférentiellement un filtre passe-bas de fréquence de coupure *f̃_{c}* = min(π/*Q*,π/*R*) et de gain en bande passante *Q*).

25. Application du procédé selon l'une des revendications précédentes au transcodage d'un premier type de codage/décodage en compression vers au moins un second type de codage/décodage en compression, **caractérisée en ce qu'**elle consiste à compacter en un même traitement les étapes suivantes :
- récupérer des données au moins partiellement décodées selon ledit premier type, sous la forme d'un premier vecteur (**X**(*z*)) comportant un premier nombre L de composantes en sous-bandes respectives,
- appliquer le premiers vecteur à un banc de filtres de synthèse selon le premier type, puis à un banc de filtres d'analyse selon le second type, et
- récupérer un second vecteur (**Y**(*z*)) comportant un second nombre de composantes *M* en sous-bandes respectives et susceptible d'être appliquée à des étapes ultérieurs de codage selon le second type.

26. Produit programme informatiques, destiné à être stocké dans une mémoire d'un équipement dans un réseau de communication, tel qu'un serveur, une passerelle, ou encore un terminal,
**caractérisés en ce qu'**il comporte des instructions pour lu mise en oeuvre du procédé selon l'une des revendications 1 à 24.

27. Equipement tel qu'un serveur, une passerelle, ou encore un terminal, destiné à un réseau de communication, **caractérisé en ce qu'**il comporte des ressources informatiques adaptées pour la mise en oeuvre du procédé selon l'une des revendications 1 à 24.

## Claims

1. Method implemented by computer resources to process data by switching between different sub-band domains, consisting in compacting in one and the same processing the application of a first vector (**X**(*z*)) comprising a first number *L* of respective sub-band components, to a bank of synthesis filters, then to a bank of analysis filters, to obtain a second vector (**Y**(*z*)) comprising a second number of respective sub-band components *M,*
**characterized in that** it comprises the following steps, after determination of a third number *K,* the least common multiple between the first number *L* and the second number *M*:
a) if the third number *K* is different from the first number *L,* arrangement blockwise by a serial/parallel conversion of the first vector by applying a sub-sampling by factor *p₂* to obtain *p₂* polyphase component vectors, with *p₂* = *K*/*L*, and going directly to step b) without undertaking the said arrangement blockwise by serial/parallel conversion if the third number *K* is equal to the first number *L*,
b) application of a chosen matrix filtering, involving a square matrix **T**(*z*) of dimensions *K × K* and resulting from a decimation by a factor *K* applied to a matrix formed of *p₁ × p₂* submatrices, to the said *p₂* polyphase component vectors to obtain *p₁* polyphase component vectors of the second vector, with *p₁ = K*/*M*, each submatrix being dependent on a product h(z).f^{t}(z), where h(z) and f(z) are the vectors of the transfer functions respectively associated with the banks of analysis and synthesis filters, the notation M^{t} denoting the matrix transpose of M,
c) if the third number *K* is different from the second number *M,* arrangement blockwise by a parallel/serial conversion by applying an oversampling by a factor *p₁* to the *p₁* polyphase component vectors to obtain said second vector and not undertaking said arrangement blockwise by parallel/serial conversion if the third number *K* is equal to the second number *M.*

2. Method according to Claim 1, **characterized in that** the serial/parallel conversion of step a) corresponds to the application, to the first vector (**X**(*z*)), of an advance z^{*p₂*-*1*}, followed by a chain of delays with subsampling by a factor *p₂*, to obtain said *p₂* polyphase component vectors, corresponding to a decomposition of the order *p₂*, of the first vector (**X**(*z*)).

3. Method according to one of Claims 1 and 2, **characterized in that** the parallel/serial conversion of step c) comprises an oversampling by a factor *p₁* applied to the *p₁* polyphase component vectors, corresponding to a decomposition of the order *p₁*, said components being intended to form the second vector (**Y**(*z*)).

4. Method according to one of Claims 1 to 3, **characterized in that** said square matrix **T**(*z*) results from a decimation by a factor *K* applied to a matrix formed of *p₁ × p₂* submatrices each expressed by *z*^{*lM*-*jL*}**g**(*z*), where:
- *z^{x}* denotes an advance or a delay, depending on the sign of *x*,
- *i* lies between 0 and *p₁*-1,
- *j* lies between 0 and *p₂*-1 and
- **g**(z) is a matrix of dimensions *M* × *L* resulting from the product **h**(*z*).**f**^{T}(*z*), where **h**(*z*) and **f**(*z*) are the vectors of the transfer functions respectively associated with the banks of analysis and synthesis filters, the notation **M**^{T} denoting the transpose of the matrix **M**.

5. Method according to Claim 4, **characterized in that** an advance *z^{M-1}* is moreover applied to all the *p₁ × p₂* submatrices, to obtain elements of said matrix **T**(*z*) each corresponding to a causal filter and together defining a conversion system with minimal algorithmic delay.

6. Method according to Claim 5, **characterized in that** said elements of the matrix **T**(*z*) are expressed as a function of polyphase components to the order *K* of product filters G*ₙₖ*(*z*) given by *Gₙₖ*(*z*) *=* H*ₙ*(*z*)F*ₖ*(*z*), with:
- *n* lying between 0 and *M*-1 and *k* lying between 0 and *L*-1, and
- H*ₙ*(*z*) and F*ₖ*(*z*), the n^{th} and k^{th} components of the vectors of the transfer functions respectively associated with the banks of analysis and synthesis filters.

7. Method according to Claim 5, in which, between the bank of synthesis filters and the bank of analysis filters, there is provided moreover a supplementary filter **S**(*z*), **characterized in that** the elements of the matrix **T**(*z*) are expressed as a function of polyphase components to the order *K* of product filters *Gₙₖ*(*z*) given by G*ₙₖ*(*z*) = H*ₙ*(*z*)S(*z*)F*ₖ*(*z*), with:
- *n* lying between 0 and *M*-1 and *k* lying between 0 and *L*-1, and
- H*ₙ*(*z*) and F*ₖ*(*z*), the n^{th} and k^{th} components of the vectors of the transfer functions respectively associated with the banks of analysis and synthesis filters.

8. Method according to one of Claims 6 and 7, **characterized in that** the element filters T*ₘₗ*(*z*) of the matrix **T**(*z*) are expressed by: ${T}_{ml} \left(z\right) = { \begin{matrix}{G}_{nk}^{{e}_{ij}} \left(z\right) & , if 0 \leq {e}_{ij} \leq K - 1 , \\ {z}^{- 1} ⁢ {G}_{nk}^{K + {e}_{ij}} \left(z\right) & , if {e}_{ij} < 0 ,\end{matrix} , with {e}_{ij} = \left(M-1\right) + \left(iM-jL\right) ,$
and
where:
- in the notation $\begin{matrix}{G}_{nk}^{x} \left(z\right)\end{matrix} ,$ *x* corresponds to a polyphase component number, resulting from a decomposition to the order *K* of the product filter G*ₙₖ*(*z*),
- *i* corresponds to the integer part of the ratio m/M,
- *j* corresponds to the integer part of the ratio l/L,
- the number n is given by n = m - iM, and
- the number k is given by k = 1 - jL.

9. Method according to Claim 8, **characterized in that**, if the second number M is a multiple of the first number L, the element filters T*ₘₗ*(*z*) of the matrix **T**(*z*) are expressed by ${T}_{m ⁢ 1} \left(z\right) = {G}_{mj}^{\left(p-k\right) ⁢ L - 1} \left(z\right) ,$ m and 1 lying between 0 and M-1, and where:
- p=M/L,
- k is the integer part of 1/L, and
- the number j is given by j = 1 - kL.

10. Method according to Claim 8, **characterized in that**, if the first number L is a multiple of the second number M, the element filters T*ₘₗ*(*z*) of the matrix **T**(*z*) are expressed by ${T}_{m ⁢ 1} \left(z\right) = {G}_{i ⁢ 1}^{\left(k+1\right) ⁢ M - 1} \left(z\right) ,$ m and 1 lying between 0 and L-1, and where:
- k is the integer part of m/M, and
- the number i is given by i = m - kM.

11. Method according to one of the preceding claims, **characterized in that** it consists in applying a conversion system of linear periodically time varying type, and of period T defined by T = K.Tₛ, with Tₛ = Tₛ₁/L = Tₛ₂/M, where Tₛ₁ and Tₛ₂ are the respective sampling periods in the domains of the bank of synthesis filters and of the bank of analysis filters, under critical sampling.

12. Method according to Claim 11, **characterized in that** it consists in applying p₁ linear periodically time varying subsystems, each of period p₂.Tₛ₁, and in periodically choosing the outputs of the successive subsystems, with a period p₁.Tₛ₂.

13. Method according to Claim 12, **characterized in that** the bit rate at the input of the global conversion system is 1/Tₛ₁, while its output bit rate is 1/Tₛ₂, for processing input data on the fly.

14. Method according to one of Claims 12 and 13, taken in combination with Claim 8, **characterized in that** each subsystem, of index i lying between 0 and p₁-1, comprises p₂ transfer matrices A*ᵢⱼ*(*z*), with j lying between 0 and p₂-1, whose elements are filters A*_{ij,nk}*(*z*), with n lying between 0 and M-1 and k lying between 0 and L-1, such that: ${A}_{ij , nk} \left(z\right) = \begin{matrix}{G}_{nk}^{{e}_{ij}} \left(z\right)\end{matrix} , if 0 \leq {e}_{ij} \leq K - 1 , and {A}_{ij , nk} \left(z\right) = {z}^{- 1} \begin{matrix}{G}_{nk}^{{K + e}_{ij}} \left(z\right)\end{matrix} , if {e}_{ij} < 0.$

15. Method according to one of the preceding claims, in which the filters of the synthesis and analysis banks have finite impulse responses, **characterized in that** said chosen matrix filtering is expressed by an overlap transform of matrix **P**, of dimensions *NK* × *K* and such that: $P = \left[\begin{matrix}{P}_{0} \\ {P}_{1} \\ ⋮ \\ {P}_{N - 1}\end{matrix}\right] ,$
the submatrices **P**ₙ being of dimensions *K* × *K* and satisfying, with the matrix **T**(*z*), the relation: $T \left(z\right) = {\sum }_{n = 0}^{N - 1} {P}_{n} ⁢ {z}^{- n}$
where *N* corresponds to the maximum of the lengths of the element filters of **T**(*z*).

16. Method according to Claim 15, **characterized in that** it comprises the following steps, for a conversion between sub-band domains:
- construction of a vector **U**[*n*] on the basis of p₂ first successive vectors **X**[*k*], in the sub-band domain of the bank of synthesis filters,
- application to the vector **U**[*n*] of the transformed conversion matrix **P**, to obtain a vector **W**[*n*] = **P**.**U**[*n*],
- addition with overlap on *N* successive vectors **W**[n-N+1], **W**[n-N+2], ..., **W**[n-1], **W**[n], to form a vector **V**[n],
- arrangement in series of successive sub-vectors of the vector **V**[n], these sub-vectors each being of dimension corresponding to the second number *M*, to form said second vector (**Y**[r]).

17. Method according to Claim 16, **characterized in that** it comprises the following steps:
- application of a first vector **X**[*k*], expressed in the sub-band domain of the bank of synthesis filters, to the subsystems comprising the transformed matrices **B***ᵢⱼ*, with i lying between 0 and p₁-1 and j such that *j* = *k* mod *p₂*,
- for each fixed i, ranging from 0 to p₁-1:
* application of a transform, of matrix **B***ᵢⱼ*, to the vector **X**[*k*] for *j* = *k* mod *p₂*, each matrix **B***ᵢⱼ* being expressed as follows: ${B}_{ij} = {\left[\begin{matrix}{B}_{ij , 0}^{T} & {B}_{ij , 1}^{T} & … & {B}_{ij , N - 1}^{T}\end{matrix}\right]}^{T}$ where the elements **B**_{ij,n} are such that: ${A}_{ij} \left(z\right) = {\sum }_{n = 0}^{N - 1} {B}_{ij , n} ⁢ {z}^{- n}$ and ${P}_{n} = {\left[{B}_{ij , n}\right]}_{\begin{matrix}0 \leq i \leq {p}_{1} - 1 , \\ 0 \leq j \leq {p}_{2} - 1\end{matrix}} ,$ for any n lying between 0 and N-1,
* summation of all the vectors resulting from the transform for *j* = 0,..., *p*₂-1,
* addition with overlap on the vectors resulting from the summation, to construct, at the output of the subsystem of index i, a vector **Y***ᵢ*[*n*],
- obtaining of a vector **Y**[*n*], at the output of the global conversion system, corresponding to the vector **Y***ᵢ*[*n*] of the subsystem of index i such that *i* = *n* mod *p*₁,
the notation mod*n* denoting the modulo of the number *n.*

18. Method according to Claim 17, **characterized in that** the matrices **B***ᵢⱼ* comprise zero blocks of dimensions *L* × *M* such that:
- for 0 ≤ *eᵢⱼ* ≤ *K* - 1,
. if 0 ≤ *eᵢⱼ* ≤ *r*₀ - 1 then: ${B}_{ij} = {\left[\begin{matrix}{B}_{ij , 0}^{T} & {B}_{ij , 1}^{T} & … & {B}_{ij , N - 3}^{T} & {B}_{ij , N - 2}^{T} & {0}_{L \times M}\end{matrix}\right]}^{T}$
if *r*₀ ≤ e*ᵢⱼ* ≤ *K* - 1 then: ${B}_{ij} = {\left[\begin{matrix}{B}_{ij , 0}^{T} & {B}_{ij , 1}^{T} & … & {B}_{ij , N - 3}^{T} & {0}_{L \times M} & {0}_{L \times M}\end{matrix}\right]}^{T}$
- for e*ᵢⱼ* < 0,
. if 0 ≤ *K* + *eᵢⱼ* ≤ r₀ - 1 then: ${B}_{ij} = {\left[\begin{matrix}{0}_{L \times M} & {B}_{ij , 1}^{T} & … & {B}_{ij , N - 3}^{T} & {B}_{ij , N - 2}^{T} & {B}_{ij , N - 1}^{T}\end{matrix}\right]}^{T}$
· if *r₀* ≤ *K* + e*ᵢⱼ* ≤ *K* - 1 then: ${B}_{ij} = {\left[\begin{matrix}{0}_{L \times M} & {B}_{ij , 1}^{T} & … & {B}_{ij , N - 3}^{T} & {B}_{ij , N - 2}^{T} & {0}_{L \times M}\end{matrix}\right]}^{T}$
with:
* 0_{*L*×*M*} denoting a zero block of dimensions *L* × *M*, and
* $N = ⌊ \frac{{N}_{1} + {N}_{2} - 2}{K} ⌋ + 2 ,$
where:
- *N*₁ and *N*₂ are the respective lengths of the filters of the synthesis bank and of the analysis bank,
- the notation mod*n* denoting the modulo of the number *n*,
- the notation [*x*] denoting the integer part of the real number *x*.

19. Method according to Claim 18, **characterized in that**, if the first number *M* is a multiple of the second number *L* such that *M* = *pL*, the matrices **A***ᵢⱼ* become ${A}_{j} \left(z\right) = {\sum }_{n = 0}^{N - 2} {B}_{j , n} ⁢ {z}^{- n} ,$
where:
- 0 ≤ *j* ≤ *p* - 1,
- and **B***ⱼ* are the transform matrices which are expressed by: ${B}_{j} = { \begin{matrix}{\left[\begin{matrix}{B}_{j , 0}^{T} & {B}_{j , 1}^{T} & … & {B}_{j , N - 3}^{T} & {0}_{L \times M}\end{matrix}\right]}^{T} & , if 0 \leq j \leq {j}_{0} , \\ {\left[\begin{matrix}{B}_{j , 0}^{T} & {B}_{j , 1}^{T} & … & {B}_{j , N - 3}^{T} & {B}_{j , N - 2}^{T}\end{matrix}\right]}^{T} & , if {j}_{0} + 1 \leq j \leq p - 1 ,\end{matrix}$
where ${j}_{0} = p - ⌊ \frac{{r}_{0} + 1}{L} ⌋ ,$
the notation [*x*] denoting the integer part of the real number *x*.

20. Method according to Claim 19, **characterized in that** it comprises the following steps:
- application of a first vector **X**[*k*], expressed in the sub-band domain of the bank of synthesis filters, to a subsystem comprising the transformed matrix **B***ⱼ* with j such that *j* = *k* mod *p*,
- summation of the vectors resulting from the application of the transformed matrices **B***ⱼ*, for any j such that 0 ≤ *j* ≤ *p* - 1,
- obtaining of the vector **Y**[*n*], at the output of the global conversion system, by addition with overlap on the vectors resulting from said summation,
the notation mod*n* denoting the modulo of the number *n*.

21. Method according to Claim 18, **characterized in that**, if the second number L is a multiple of the first number M such that *L* = *pM,* the matrices **A***ᵢⱼ* become ${A}_{i} \left(z\right) = {\sum }_{n = 0}^{N - 2} {B}_{i , n} ⁢ {z}^{- n} ,$
where:
- 0 ≤ *i* ≤ *p* - 1, and
- **B***ᵢ* are the transform matrices which are expressed by: ${B}_{i} = { \begin{matrix}{\left[\begin{matrix}{B}_{i , 0}^{T} & {B}_{i , 1}^{T} & … & {B}_{i , N - 3}^{T} & {B}_{i , N - 2}^{T}\end{matrix}\right]}^{T} & , if 0 \leq i \leq {i}_{0} , \\ {\left[\begin{matrix}{B}_{i , 0}^{T} & {B}_{i , 1}^{T} & … & {B}_{i , N - 3}^{T} & {0}_{L \times M}\end{matrix}\right]}^{T} & , if {i}_{0} + 1 \leq i \leq p - 1 ,\end{matrix}$
where ${i}_{0} = ⌊ \frac{{r}_{0}}{M} ⌋ - 1 ,$ the notation └*x*┘ denoting the integer part of the real number *x*.

22. Method according to Claim 21, **characterized in that** it comprises the following steps:
- application of a first vector **X**[*k*], expressed in the sub-band domain of the bank of synthesis filters, to a subsystem comprising the transfer matrix **A***ᵢ*(*z*), with *0* ≤ *i* ≤ *p* - 1,
- for any *i* fixed such that 0 ≤ *i* ≤ *p* - 1, application of a transform, of matrix **B***ᵢ* to the vector **X**[*k*], and addition with overlap to obtain an output vector **Y***ᵢ*[*n*],
- obtaining of an output vector **Y**[*n*], of the global conversion system, corresponding to the vector **Y***ᵢ*[*n*], with *i* such that *i* = *n* mod *p*, the notation mod*n* denoting the modulo of the number *n*.

23. Method according to one of Claims 4 to 22, in which the filters of the analysis and synthesis banks are of modulated cosine and finite impulse response type, **characterized in that** the analysis and/or synthesis filters are obtained by a cosine modulation of a low-pass prototype filter **H**(*z*), so that the impulse responses of the analysis and/or synthesis filters, forming the vectors of the transfer functions **h**(*z*) and/or **f**(*z*), respectively, are each expressed, for a bank of filters with *M* bands, by: ${h}_{k} \left[n\right] = h \left[n\right] ⁢ cos \left[\frac{π}{M}⁢\left(k+\frac{1}{2}\right)⁢\left(n-\frac{N - 1}{2}\right)-{θ}_{k}\right] , 0 \leq k \leq M - 1 ,$
and/or ${f}_{k} \left[n\right] = h \left[n\right] ⁢ cos \left[\frac{π}{M}⁢\left(k+\frac{1}{2}\right)⁢\left(n-\frac{N - 1}{2}\right)+{θ}_{k}\right] , 0 \leq k \leq M - 1 ,$
where: ${θ}_{k} = \frac{\left(2⁢k+1\right) ⁢ π}{4} ,$
- *h*[*n*] is the impulse response of the prototype filter, of length *N*,
- *n* is such that 0 ≤ *n* ≤ *N* - 1.

24. Method according to Claims 4 and 5, **characterized in that**, if provision is moreover made for a resampling by a rational factor *Q*/*R* between the bank of synthesis filters and the bank of analysis filters, the filtering matrix **T̂**(*z*), of size *q*₁*M* × *q*₂*L*, is defined by: $\hat{T} \left(z\right) = {\left[\hat{v}\left(z\right)⊗\hat{g}\left(z\right)\right] |}_{↓ Kʹ} ,$
where:
- **ĝ**(*z*) is the matrix of size *M* × *L* whose elements are given by: ${\hat{G}}_{nk} \left(z\right) = {H}_{n} \left({z}^{R}\right) ⁢ {S}_{PB} \left(z\right) ⁢ {F}_{k} \left({z}^{Q}\right) , 0 \leq n \leq M - 1 , 0 \leq k \leq L - 1 ,$
- **v̂**(*z*) is the matrix whose elements are preferentially defined by: ${\hat{v}}_{ij} \left(z\right) = {z}^{{c}_{max} + iRM - jQL} , 0 \leq i \leq {q}_{1} - 1 , 0 \leq j \leq {q}_{2} - 1$
with *C*ₘₐₓ = max {n ∈ N such that *h* ≤ *RM* - 1 and *n* is divisible by gcd (*L*,*R*)},
- and *S_{PB}*(*z*) is preferentially a low-pass filter with cutout frequency *f̃_{c}* = min (π/*Q*,π/*R*) and with passband gain *Q*.

25. Application of the method according to one of the preceding claims to the transcoding of a first type of compression coding/decoding to at least one second type of compression coding/decoding, **characterized in that** it consists in compacting in one and the same processing the following steps:
- recovering data at least partially decoded according to said first type, in the form of a first vector (**X**(*z*)) comprising a first number L of respective sub-band components,
- applying the first vector to a bank of synthesis filters according to the first type, then to a bank of analysis filters according to the second type, and
- recovering a second vector (**Y**(*z*)) comprising a second number of respective sub-band components *M* and which can be applied to subsequent coding steps according to the second type.

26. Computer program product, intended to be stored in a memory of an item of equipment in a communication network, such as a server, a gateway, or else a terminal,
**characterized in that** it comprises instructions for the implementation of the method according to one of Claims 1 to 24.

27. Item of equipment such as a server, a gateway, or else a terminal, intended for a communication network, **characterized in that** it comprises computer resources appropriate for the implementation of the method according to one of Claims 1 to 24.

## Patentansprüche

1. Verfahren, das von Informatik-Ressourcen eingesetzt wird, um Daten durch Übergang zwischen verschiedenen Teilbandbereichen zu verarbeiten, das darin besteht, in einer Verarbeitung die Anwendung eines ersten Vektors (X(z)), der eine erste Zahl L von Komponenten in jeweiligen Teilbändern aufweist, an eine Synthesefilterbank und dann an eine Analysefilterbank zu komprimieren, um einen zweiten Vektor (Y(z)) zu erhalten, der eine zweite Zahl von Komponenten M in jeweiligen Teilbändern aufweist,
**dadurch gekennzeichnet, dass** es nach Bestimmung einer dritten Zahl K, kleinstes gemeinsames Vielfaches zwischen der ersten Zahl L und der zweiten Zahl M, die folgenden Schritte aufweist:
a) wenn die dritte Zahl K sich von der ersten Zahl L unterscheidet, Blockbildung durch eine Reihen-/Parallel-Umwandlung des ersten Vektors, indem eine Unterabtastung um einen Faktor p₂ angewendet wird, um p₂ Polyphasenkomponenten-Vektoren zu erhalten, mit p₂ = K/L, und direkt zum Schritt b) überzugehen, ohne die Blockbildung durch Reihen-/Parallel-Umwandlung durchzuführen, wenn die dritte Zahl K gleich der ersten Zahl L ist,
b) Anwenden einer gewählten Matrixfilterung, die eine quadratische Matrix T(z) impliziert, welche die Abmessungen K x K hat und aus einer an eine von p₁ x p₂ Untermatrizen gebildete Matrix angewendeten Dezimierung um einen Faktor K resultiert, an die p₂ Polyphasenkomponenten-Vektoren, um pᵢ Polyphasenkomponenten-Vektoren des zweiten Vektors zu erhalten, mit p₁ = K/M wobei jede Untermatrix eine Funktion eines Produkts h(z) . f^{T}(z) ist, wobei h(z) und f(z) die Vektoren der Transferfunktionen sind, die der Analysefilterbank bzw. der Synthesefilterbank zugeordnet sind, wobei die Schreibweise M^{T} die transponierte Matrix von M bezeichnet,
c) wenn die dritte Zahl K sich von der zweiten Zahl M unterscheidet, Blockbildung durch eine Parallel-/Reihen-Umwandlung, indem an die p₁ Polyphasenkomponenten-Vektoren eine Überabtastung um einen Faktor p₁ angewendet wird, um den zweiten Vektor zu erhalten, und die Blockbildung durch Parallel-/Reihen-Umwandlung nicht durchzuführen, wenn die dritte Zahl K gleich der zweiten Zahl M ist.

2. Verfahren nach Anspruch 1, **dadurch gekennzeichnet, dass** die Reihen-/Parallel-Umwandlung des Schritts a) der Anwendung einer Voreilung z^{p2-1}, gefolgt von einer Kette von Verzögerungen mit Unterabtastung um einen Faktor p₂, an den ersten Vektor (X(z)) entspricht, um die p₂ Polyphasenkomponenten-Vektoren entsprechend einer Zerlegung der Größenordnung p₂ des ersten Vektors (X(z)) zu erhalten.

3. Verfahren nach einem der Ansprüche 1 und 2, **dadurch gekennzeichnet, dass** die Parallel-/Reihen-Umwandlung des Schritts c) eine Überabtastung um einen Faktor p₁ aufweist, angewendet an die p₁ Polyphasenkomponenten-Vektoren entsprechend einer Zerlegung der Größenordnung p₁, die dazu bestimmt sind, den zweiten Vektor (Y(z)) zu bilden.

4. Verfahren nach einem der Ansprüche 1 bis 3, **dadurch gekennzeichnet, dass** die quadratische Matrix T(z) aus einer Dezimierung um einen Faktor K resultiert, der an eine Matrix angewendet wird, die aus p₁ x p₂ Untermatrizen geformt wird, die je durch Z^{iM-j}g(z) ausgedrückt werden, wobei:
- z^{x} eine Voreilung oder eine Verzögerung bezeichnet, je nach dem Vorzeichen von x,
- i zwischen 0 und p₁ - 1 liegt,
- j zwischen 0 und p₂ - 1 liegt, und
- g(z) eine Matrix mit den Abmessungen M x L ist, die aus dem Produkt h(z).f^{T}(z) resultiert, wobei h(z) und f(z) die Vektoren der Transferfunktionen sind, die den Analyse- bzw. den Synthesefilterbanken zugeordnet sind, wobei die Schreibweise M^{T} die transponierte Matrix von M bezeichnet.

5. Verfahren nach Anspruch 4, **dadurch gekennzeichnet, dass** außerdem eine Voreilung z^{M-1} an alle p₁ x p₂ Untermatrizen angewendet wird, um Elemente der Matrix T(z) zu erhalten, die je einem Kausalfilter entsprechen und zusammen ein Umwandlungssystem mit minimaler Algorithmusverzögerung definieren.

6. Verfahren nach Anspruch 5, **dadurch gekennzeichnet, dass** die Elemente der Matrix T(z) in Abhängigkeit von Polyphasenkomponenten der Ordnung K von Produkt-Filtern Gₙₖ(z) ausgedrückt werden, die durch Gₙₖ(z) = Hₙ(z)Fₖ(z) angegeben werden, mit:
- n zwischen 0 und M-1 und k zwischen 0 und L-1, und
- Hₙ(z) und Fₖ(z) den n-ten und k-ten Komponenten der Vektoren der Transferfunktionen, die den Analyse- bzw. den Synthesefilterbanken zugeordnet sind.

7. Verfahren nach Anspruch 5, bei dem zwischen der Synthesefilterbank und der Analysefilterbank außerdem eine zusätzliche Filterung S(z) vorgesehen ist, **dadurch gekennzeichnet, dass** die Elemente der Matrix T(z) in Abhängigkeit von Polyphasenkomponenten der Ordnung K von Produkt-Filtern Gₙₖ(z) ausgedrückt werden, die durch Gₙₖ(z) = Hₙ(z)S(z)Fₖ(z) angegeben werden, mit:
- n zwischen 0 und M-1 und k zwischen 0 und L-1, und
- Hₙ(z) und Fₖ(z) den n-ten und k-ten Komponenten der Vektoren der Transferfunktionen, die den Analyse- bzw. den Synthesefilterbanken zugeordnet sind.

8. Verfahren nach einem der Ansprüche 6 und 7, **dadurch gekennzeichnet, dass** die Element-Filter Tₘₗ(z) der Matrix T(z) ausgedrückt werden durch: ${T}_{ml} \left(z\right) = { \begin{matrix}{G}_{nk}^{{e}_{ij}} \left(z\right) , & wenn gilt 0 \leq {e}_{ij} \leq K - 1 \\ {z}^{- 1} ⁢ {G}_{nk}^{K + {e}_{ij}} \left(z\right) , & wenn gilt {e}_{ij} < 0 ,\end{matrix}$
mit eᵢⱼ = (M-1)+(iM-jL), und wobei
- in der Schreibweise ${G}_{nk}^{x} \left(z\right)$ x einer Nummer einer Polyphasenkomponente entspricht, die aus einer Zerlegung der Ordnung K des Produkt-Filters Gₙₖ(z) resultiert,
- i dem Ganzteil des Verhältnisses m/M entspricht,
- j dem Ganzteil des Verhältnisses l/L entspricht,
- die Zahl n durch n=m-iM angegeben wird, und
- die Zahl k durch k=1-jL angegeben wird.

9. Verfahren nach Anspruch 8, **dadurch gekennzeichnet, dass**, wenn die zweite Zahl M ein Vielfaches der ersten Zahl L ist, die Element-Filter Tₘₗ(z) der Matrix T(z) ausgedrückt werden durch ${T}_{ml} \left(z\right) = {G}_{mj}^{\left(p-k\right) ⁢ L - 1} \left(z\right) ,$ wobei m und 1 zwischen 0 und M-1 liegen, und wobei gilt:
- p = M/L,
- k ist der Ganzteil von 1/L, und
- die Zahl j wird angegeben durch j=1-kL.

10. Verfahren nach Anspruch 8, **dadurch gekennzeichnet, dass**, wenn die erste Zahl L ein Vielfaches der zweiten Zahl M ist, die Element-Filter Tₘₗ(z) der Matrix T (z) durch ${T}_{ml} \left(z\right) = {G}_{il}^{\left(k+1\right) ⁢ M - 1} \left(z\right)$ ausgedrückt werden, wobei m und 1 zwischen 0 und L-1 liegen, und wobei gilt:
- k ist der Ganzteil von m/M, und
- die Zahl i wird angegeben durch i=m-kM.

11. Verfahren nach einem der vorhergehenden Ansprüche, **dadurch gekennzeichnet, dass** es darin besteht, ein Umwandlungssystem anzuwenden, das vom periodisch zeitlich variierenden, linearen Typ ist und eine Periode T definiert durch T = K.Tₛ hat, mit Tₛ = T_{s1/}L = Tₛ₂/M, wobei Tₛ₁ und Tₛ₂ die Tastperioden in den Bereichen der Synthesefilterbank bzw. der Analysefilterbank bei kritischer Abtastung sind.

12. Verfahren nach Anspruch 11, **dadurch gekennzeichnet, dass** es darin besteht, p₁ periodisch zeitlich variierende, lineare Untersysteme anzuwenden, je mit einer Periode p₂.Tₛ₁, und periodisch die Ausgänge der aufeinanderfolgenden Untersysteme mit einer Periode p₁.Tₛ₂ auszuwählen.

13. Verfahren nach Anspruch 12, **dadurch gekennzeichnet, dass** der Durchsatz am Eingang des globalen Umwandlungssystems 1/Tₛ₁ beträgt, während sein Ausgangsdurchsatz 1/Tₛ₂ beträgt, um Eingangsdaten nach und nach zu verarbeiten.

14. Verfahren nach einem der Ansprüche 12 und 13 in Kombination mit Anspruch 8, **dadurch gekennzeichnet, dass** jedes Untersystem mit einem Index i zwischen 0 und pᵢ-1 p₂ Transfermatrizen Aᵢⱼ(z) mit j zwischen 0 und p₂-1 aufweist, deren Elemente Filter A_{ij,nk}(z) sind, mit n zwischen 0 und M-1 und k zwischen 0 und L-1, derart, dass gilt: ${A}_{ij , nk} \left(z\right) = \begin{matrix}{G}_{nk}^{{e}_{ij}} \left(z\right)\end{matrix} ,$ wenn gilt 0 ≤ eᵢⱼ ≤ K-1, und ${A}_{ij , nk} \left(z\right) = {z}^{- 1} \begin{matrix}{G}_{nk}^{{K + e}_{ij}} \left(z\right)\end{matrix} ,$ wenn gilt eᵢⱼ < 0.

15. Verfahren nach einem der vorhergehenden Ansprüche, bei dem die Filter der Synthese- und Analysebänke mit endlichen Impulsantworten sind, **dadurch gekennzeichnet, dass** die gewählte Matrixfilterung durch eine Transformation mit Matrixüberlagerung P der Abmessungen NK x K und derart ausgedrückt wird, dass: $P = \left[\begin{matrix}{P}_{0} \\ {P}_{1} \\ ⋮ \\ {P}_{N - 1}\end{matrix}\right] ,$
wobei die Untermatrizen Pₙ die Abmessungen K x K haben und mit der Matrix T(z) die Beziehung erfüllen: $T \left(z\right) = {\sum }_{n = 0}^{N - 1} {P}_{n} ⁢ {z}^{- n}$
wobei N dem Maximum der Längen der Element-Filter von T(z) entspricht.

16. Verfahren nach Anspruch 15, **dadurch gekennzeichnet, dass** es die folgenden Schritte für eine Umwandlung zwischen Teilbänder-Bereichen aufweist:
- Konstruktion eines Vektors U[n] ausgehend von p₂ ersten aufeinanderfolgenden Vektoren X[k] in dem Bereich der Teilbänder der Synthesefilterbank,
- Anwendung an den Vektor U[n] der transformierten Umwandlungsmatrix P, um einen Vektor W[n] = P.U[n] zu erhalten,
- Addition mit Überlagerung über N aufeinanderfolgende Vektoren W[n-N+1], W[n-N+2], ..., W[n-1], W[n], um einen Vektor V[n] zu formen,
- Reihenanordnung von aufeinanderfolgenden Untervektoren des Vektors V[n], wobei diese Untervektoren je eine Abmessung haben, die der zweiten Zahl M entspricht, um den zweiten Vektor (Y[r]) zu formen.

17. Verfahren nach Anspruch 16, **dadurch gekennzeichnet, dass** es die folgenden Schritte aufweist:
- Anwenden eines ersten Vektors X[k], ausgedrückt im Bereich der Teilbänder der Synthesefilterbank, an die Untersysteme, die die transformierten Matrizen Bᵢⱼ aufweisen, mit i zwischen 0 und p₁-1 und j derart, dass gilt j = k mod p₂,
- für jedes festgelegte i, das von 0 bis p₁-1 geht:
* Anwenden einer Transformation, einer Matrix Bᵢⱼ, an den Vektor X[k] für j = k mod p₂, wobei jede Matrix Bᵢⱼ folgendermaßen ausgedrückt wird: $B = {\left[\begin{matrix}{B}_{ij , 0}^{T} & {B}_{ij , 1}^{T} & … & {B}_{ij , N - 1}^{T}\end{matrix}\right]}^{T} ,$ wobei die Elemente B_{ij,n} derart sind, dass gilt:
${A}_{ij} \left(z\right) = {\sum }_{n = 0}^{N - 1} {B}_{ij , n} ⁢ {z}^{- n}$ und ${P}_{n} = {\left[{B}_{ij , n}\right]}_{\begin{matrix}0 \leq i \leq {p}_{1} - 1 , \\ 0 \leq j \leq {p}_{2} - 1\end{matrix}} ,$ für jedes n zwischen 0 und N1,
* Summieren aller aus der Transformation resultierenden Vektoren für j = 0, ..., p₂-1,
* Addieren mit Überlagerung über die aus der Summierung resultierenden Vektoren, um am Ausgang des Untersystems mit dem Index i einen Vektor Yᵢ[n] zu konstruieren,
- Erhalt eines Vektors Y[n] am Ausgang des globalen Umwandlungssystems, der dem Vektor Yᵢ[n] des Untersystems mit dem Index i entspricht, derart, dass gilt i = n mod p₁, wobei die Schreibweise mod n den Modulo der Zahl n bezeichnet.

18. Verfahren nach Anspruch 17, **dadurch gekennzeichnet, dass** die Matrizen Bᵢⱼ Blöcke Null der Abmessungen L x M aufweisen, derart, dass gilt:
- für 0 ≤ eᵢⱼ ≤ K-1,
. wenn gilt 0 ≤ eᵢⱼ ≤ r₀-1, dann ist: ${B}_{ij} = {\left[\begin{matrix}{B}_{ij , 0}^{T} & {B}_{ij , 1}^{T} & … & {B}_{ij , N - 3}^{T} & {B}_{ij , N - 2}^{T} & {0}_{L \times M}\end{matrix}\right]}^{T}$
· wenn gilt r₀ ≤ eᵢⱼ ≤ K-1, dann ist: ${B}_{ij} = {\left[\begin{matrix}{B}_{ij , 0}^{T} & {B}_{ij , 1}^{T} & … & {B}_{ij , N - 3}^{T} & {0}_{L \times M} & {0}_{L \times m}\end{matrix}\right]}^{T}$
- für eᵢⱼ < 0,
. wenn gilt 0 ≤ K + eᵢⱼ ≤ r₀-1, dann ist: ${B}_{ij} = {\left[\begin{matrix}{0}_{L \times M} & {B}_{ij , 1}^{T} & … & {B}_{ij , N - 3}^{T} & {B}_{ij , N - 2}^{T} & {B}_{ij , N - 1}^{T}\end{matrix}\right]}^{T}$
. wenn gilt r₀ ≤ K + eᵢⱼ ≤ K-1, dann ist: ${B}_{ij} = {\left[\begin{matrix}{0}_{L \times M} & {B}_{ij , 1}^{T} & … & {B}_{ij , N - 3}^{T} & {B}_{ij , N - 2}^{T} & {0}_{L \times M}\end{matrix}\right]}^{T}$
wobei:
* 0_{LxM} einen Block Null der Abmessungen L x M bezeichnet, und
* $N = ⌊ \frac{{N}_{1} + {N}_{2} - 2}{K} ⌋ + 2 ,$
wobei:
- N₁ und N₂ die Längen der Filter der Synthesebank bzw. der Analysebank sind,
- die Schreibweise mod n den Modulo der Zahl n bezeichnet,
- die Schreibweise └x┘ den Ganzteil der realen Zahl x bezeichnet.

19. Verfahren nach Anspruch 18, **dadurch gekennzeichnet, dass**, wenn die erst Zahl M ein Vielfaches der zweiten Zahl L ist, derart, dass gilt M = pL, die Matrizen Aᵢⱼ werden zu ${A}_{j} \left(z\right) = {\sum }_{n = 0}^{N - 2} {B}_{j , n} ⁢ {z}^{- n} ,$
wobei gilt:
- 0 ≤ j ≤ p-1,
- und Bⱼ die Transformations-Matrizen sind, die ausgedrückt werden durch: ${B}_{j} = { \begin{matrix}{\left[\begin{matrix}{B}_{j , 0}^{T} & {B}_{j , 1}^{T} & … & {B}_{j , N - 3}^{T} & {0}_{L \times M}\end{matrix}\right]}^{T} & wenn gilt 0 \leq j \leq {j}_{0} , \\ {\left[\begin{matrix}{B}_{j , 0}^{T} & {B}_{j , 1}^{T} & … & {B}_{j , N - 3}^{T} & {B}_{j , N - 2}^{T}\end{matrix}\right]}^{T} & wenn gilt {j}_{0} + 1 \leq j \leq p - 1\end{matrix}$
wobei gilt ${j}_{0} = ⌊ \frac{{r}_{0} + 1}{L} ⌋ ,$
wobei die Schreibweise └x┘ den Ganzteil der realen Zahl x bezeichnet.

20. Verfahren nach Anspruch 19, **dadurch gekennzeichnet, dass** es die folgenden Schritte aufweist:
- Anwenden eines ersten Vektors X[k], ausgedrückt im Bereich der Teilbänder der Synthesefilterbank, an ein Untersystem, das die transformierte Matrix Bⱼ aufweist, mit j derart, dass gilt j = k mod p,
- Summieren der aus der Anwendung der transformierten Matrizen Bⱼ resultierenden Vektoren für jedes j derart, dass gilt 0 ≤ j ≤ p-1,
- Erhalt des Vektors Y[n] am Ausgang des globalen Umwandlungssystems durch Addition mit Überlagerung auf die aus der Summierung resultierenden Vektoren,
wobei die Schreibweise mod n den Modulo der Zahl n bezeichnet.

21. Verfahren nach Anspruch 18, **dadurch gekennzeichnet, dass**, wenn die zweite Zahl L ein Vielfaches der ersten Zahl M ist, derart, dass gilt L = pM, die Matrizen Aᵢⱼ werden zu ${A}_{i} \left(z\right) = {\sum }_{n = 0}^{N - 2} {B}_{i , n} ⁢ {z}^{- n} ,$
wobei gilt:
- 0 ≤ i ≤ p-1, und
- Bᵢ die Transformations-Matrizen sind, die ausgedrückt werden durch: ${B}_{i} = { \begin{matrix}{\left[\begin{matrix}{B}_{i , 0}^{T} & {B}_{i , 1}^{T} & … & {B}_{i , N - 3}^{T} & {B}_{i , N - 2}^{T}\end{matrix}\right]}^{T} & wenn gilt 0 \leq i \leq {i}_{0} , \\ {\left[\begin{matrix}{B}_{i , 0}^{T} & {B}_{i , 1}^{T} & … & {B}_{i , N - 3}^{T} & {0}_{L \times M}\end{matrix}\right]}^{T} & wenn gilt {i}_{0} + 1 \leq i \leq p - 1\end{matrix}$
wobei gilt ${i}_{0} = ⌊ \frac{{r}_{0}}{M} ⌋ - 1 ,$ wobei die Schreibweise └x┘ den Ganzteil der realen Zahl x bezeichnet.

22. Verfahren nach Anspruch 21, **dadurch gekennzeichnet, dass** es die folgenden Schritte aufweist:
- Anwenden eines ersten Vektors X[k], ausgedrückt im Bereich der Teilbänder der Synthesefilterbank, an ein Untersystem, das die Transfermatrix Aᵢ(z) enthält, mit 0 ≤ i ≤ p-1,
- für jedes i, das so festgelegt ist, dass gilt 0 ≤ i ≤ p-1, Anwenden einer Transformation einer Matrix Bᵢ an den Vektor X[k], und Addition mit Überlagerung, um einen Ausgangsvektor Yᵢ[n] zu erhalten,
- Erhalt eines Ausgangsvektors Y[n] des globalen Umwandlungssystems, der dem Vektor Yᵢ[n] entspricht, mit i derart, dass gilt i = n mod p,
wobei die Schreibweise mod n den Modulo der Zahl n bezeichnet.

23. Verfahren nach einem der Ansprüche 4 bis 22, bei dem die Filter der Analysebank und der Synthesebank vom Typ mit moduliertem Kosinus und mit endlicher Impulsantwort sind,
**dadurch gekennzeichnet, dass** die Analyse- und/oder Synthesefilter durch eine Kosinus-Modulation eines Prototyp-Tiefpassfilters H(z) erhalten werden,
so dass die Impulsantworten der Analyse- und/oder Synthesefilter, die jeweils die Vektoren der Transferfunktionen h (z) und/oder f(z) bilden, je für eine Filterbank mit M Bändern ausgedrückt werden durch: ${h}_{k} \left[n\right] = h \left[n\right] ⁢ cos \left[\frac{π}{M}⁢\left(k+\frac{1}{2}\right)⁢\left(n-\frac{N - 1}{2}\right)-{θ}_{k}\right] , 0 \leq k \leq M - 1$
und/oder ${f}_{k} \left[n\right] = h \left[n\right] ⁢ cos \left[\frac{π}{M}⁢\left(k+\frac{1}{2}\right)⁢\left(n-\frac{N - 1}{2}\right)+{θ}_{k}\right] , 0 \leq k \leq M - 1$
wobei gilt: ${θ}_{k} = \frac{\left(2⁢k+1\right) ⁢ π}{4} ,$
- h[n] die Impulsantwort des Prototyp-Filters der Länge N ist,
- n so ist, dass gilt 0 ≤ n ≤ N-1.

24. Verfahren nach den Ansprüchen 4. und 5, **dadurch gekennzeichnet, dass**, wenn außerdem eine erneute Abtastung um einen rationalen Faktor Q/R zwischen der Synthesefilterbank und der Analysefilterbank durchgeführt wird, die Filtermatrix **T̂**(z) einer Größe q₁M x q₂L definiert wird durch: $\hat{T} \left(z\right) = {\left[\hat{v}\left(z\right)⊗\hat{g}\left(z\right)\right] |}_{↓ Kʹ} ,$
wobei:
- ĝ(z) die Matrix der Größe M x L ist, deren Elemente geliefert werden durch: ${\hat{G}}_{nk} \left(z\right) = {H}_{n} \left({z}^{R}\right) ⁢ {S}_{PB} \left(z\right) ⁢ {F}_{k} \left({z}^{Q}\right) ,$
0 ≤ n ≤ M-1,
0 ≤ k ≤ L-1,
- v̂(z) die Matrix ist, deren Elemente vorzugsweise definiert sind durch: ${\hat{v}}_{ij} \left(z\right) = {z}^{{c}_{max} + iRM - jQL} , 0 \leq i \leq {q}_{1} - 1 , 0 \leq j \leq {q}_{2} - 1$
mit cₘₐₓ = max{n∈N derart, dass gilt h ≤ RM-1 und n durch ggt(L,R) teilbar ist},
- und S_{PB}(z) vorzugsweise ein Tiefpassfilter mit einer Grenzfrequenz f̃_{c} = min (π/Q,π/R) und mit einer Verstärkung im Durchlassband Q ist.

25. Anwendung des Verfahrens nach einem der vorhergehenden Ansprüche an die Transcodierung von einem ersten Typ der Kompressions-Codierung/Decodierung zu mindestens einem zweiten Typ der Kompressions-Codierung/Decodierung, **dadurch gekennzeichnet, dass** sie darin besteht, in der gleichen Verarbeitung die folgenden Schritte zu komprimieren:
- Wiedergewinnen der zumindest teilweise decodierten Daten gemäß dem ersten Typ in Form eines ersten Vektors (X(z)), der eine erste Zahl L von Komponenten in jeweiligen Teilbändern aufweist,
- Anwenden des ersten Vektors an eine Synthesefilterbank gemäß dem ersten Typ, dann an eine Analysefilterbank gemäß dem zweiten Typ, und
- Wiedergewinnen eines zweiten Vektors (Y(z)), der eine zweite Zahl von Komponenten M in jeweiligen Teilbändern aufweist und an spätere Codierschritte gemäß dem zweiten Typ angewendet werden kann.

26. Informatik-Programmprodukt, das dazu bestimmt ist, in einem Speicher einer Ausrüstung eines Kommunikationsnetzwerks wie einem Server, einem Gateway oder auch einem Endgerät gespeichert zu werden,
**dadurch gekennzeichnet, dass** es Anweisungen zur Durchführung des Verfahrens nach einem der Ansprüche 1 bis 24 aufweist.

27. Ausrüstung wie ein Server, ein Gateway, oder auch ein Endgerät, die für ein Kommunikationsnetzwerk bestimmt ist, **dadurch gekennzeichnet, dass** sie Informatik-Ressourcen aufweist, die zur Durchführung des Verfahrens nach einem der Ansprüche 1 bis 24 geeignet sind.
